# EUROPÄISCHE PATENTSCHRIFT

(11) **EP 1 425 492 B1**
(45) Veröffentlichungstag und Bekanntmachung des Hinweises auf die Patenterteilung: **16.01.2008**
(21) Anmeldenummer: 02797967.3
(22) Anmeldetag: 09.09.2002
(51) Int. Cl.: E06B 3/263, E06B 3/267, E06B 5/16

(54) **FEUERWIDERSTANDSFÄHIGES PROFILBAUTEIL UND VERFAHREN ZU SEINER HERSTELLUNG**
FIREPROOF PROFILE COMPONENT AND METHOD FOR PRODUCTION THEREOF
ELEMENT PROFILE REFRACTAIRE ET PROCEDE PERMETTANT DE LE PRODUIRE

(30) Priorität: 10.09.2001 DE 20114949 U; 11.03.2002 EP 02005502
(43) Veröffentlichungstag der Anmeldung: 09.06.2004
(73) Patentinhaber: bemo Brandschutzsysteme GmbH, 56575 Weissenthurm (DE)
(72) Erfinder: GÜTTER, Harry, 56299 Ochtendung (DE)
(74) Vertreter: Zapf, Christoph
(86) Internationale Anmeldenummer: PCT/EP2002/010060
(87) Internationale Veröffentlichungsnummer: WO 2003/023175

(56) Entgegenhaltungen:
- EP-A- 0 485 867
- EP-A- 0 741 003
- EP-A- 0 927 809
- WO-A-97/07315
- DE-U- 9 321 360
- FR-A- 2 465 863
- US-A- 4 364 987

## Beschreibung

Die Erfindung betrifft ein feuerwiderstandsfähiges Profilbauteil zur Herstellung von Fenstern, Türen, Wandelementen, Fassaden und dergleichen. Des weiteren betrifft die Erfindung ein Verfahren zur Herstellung eines solchen feuerwiderstandsfähigen Profilbauteils.

In der EP 0 717 165 B1 ist ein feuerhemmendes Profilbauteil beschrieben, das als Mehrkammerprofil aus Leichtmetall, vorzugsweise aus Aluminium, mit einem den Wärmefluß herabsetzenden Isoliersteg gefertigt wird. Bei diesem Rahmenwerk umgrenzen die Außen- und die Innenschale jeweils eine Hohlkammer Diese beiden Hohlkammern werden mittels eines Isolierstegs und eingelagerten Brückenstegen verbunden, so dass ein Dreikammerprofil gebildet wird. In diese Kammern werden Brandschutzplatten eingeschoben, die mittels Metallfedern fixiert sind. Im Brandfall setzen die Brandschutzplatten Kristallwasser frei, das das Aluminiumprofil kühlt und ein Abschmelzen des dem Feuer zugewandten Aluminiumprofils verhindert. Diese Konstruktion hat den Nachteil, dass sie nur für Feuerwiderstandszeiten bis zu 30 Minuten geeignet ist. Höhere Feuerwiderstandszeiten von 60, 90 oder 120 Minuten können hiermit nicht erreicht werden.

Aus der EP 0 785 334 B1 ist ferner ein Rahmensystem bekannt, das ebenfalls aus Aluminium-Mehrkammerprofilen gefertigt wird. Bei diesem Rahmensystem wird vorgeschlagen, dass jeweils ein Aluminium-Kernprofil gebildet wird, das die Brandschutzverglasung trägt. Diesem Kernprofil sind Außen- und Innenschalen vorgelagert, so dass auch hier ein Dreikammerprofil gebildet wird. Das tragende Kernprofil bzw. die beiden Außenschalen sind mit einem den Wärmefluß herabsetzenden Isoliersteg verbunden. Die Kammer des Kernprofils bzw. die beiden Hohlkammern der Außenschalen sind mit einer Brandschutzisoliermasse gefüllt, so dass die Außenschalen im Brandfall den tragenden Kern des Aluminiumprofils schützen.

Aus der DE 44 43 762 A1 ist ein Brandschutzelement, insbesondere zum Aufbau eines Rahmenwerkes an einem Gebäude zur Halterung eines einspannbaren Bauteils, wie einer Brandschutzverglasung oder -platte, bekannt, das ein Kernprofil, eine das Kernprofil umgebende wärmedämmende Füllmasse, eine die Füllmasse umschließende Umkleidung und eine äußere Deckleiste zum Einspannen des Bauteils aufweist, wobei das Kernprofil, die Füllmasse und die Umkleidung einen Verbundkörper bilden. Das Rahmenwerk ist derart gestaltet, dass auf der dem Brand zugewandten Seite tragende Leichtmetallprofile eingesetzt werden können, deren Schmelzpunkt niedriger liegt als die im Brandfall zu erwartende, die Metallprofile beaufschlagende Temperatur, wobei ein Abschmelzen dieser tragenden Leichtmetallprofile über eine vorgegebene Sicherheitszeitdauer verhindert werden soll. Zu diesem Zweck sind an den Außenseiten oder/und an den Innenseiten der aus Aluminium gefertigten Metallprofile Platten oder Formkörper aus einem wärmebindenden, hydrophilen Adsorbens mit hohem Wasseranteil befestigt. In bevorzugter Ausführung handelt es sich bei dem Material der Platten oder Formkörper um ein Gemisch aus Gips und Alaun, das bei Wärmeeinwirkung energieverzehrend wirkt. Beim Erreichen einer Ansprechtemperatur setzen die Platten oder Formkörper Kristallwasser frei, durch das die Metallkonstruktion gekühlt wird. Das energieverzehrende Material kann auch in flüssiger Form in die Innenkammer eines Metallprofils eingefüllt werden und bindet dann in der Innenkammer zu einem festen Formkörper ab.

Der Erfindung liegt die Aufgabe zugrunde, ein mit verringertem Aufwand herstellbares feuerwiderstandsfähiges Profilbauteil und ein Verfahren zu dessen Herstellung zu schaffen, wobei das Profilbauteil bei einfacher und preiswerter Herstellung geeignet ist, Feuerwiderstandszeiten von 30, 60, 90 und 120 Minuten zu bestehen.

Diese Aufgabe wird erfindungsgemäß durch ein feuerwiderstandsfähiges Profilbauteil gemäß Anspruch 1 und ein durch ein Verfahren zur Herstellung eines feuerwiderstandsfähigen Profilbauteil gemäß Anspruch 39 gelöst.

Bei dem erfindungsgemäßen feuerwiderstandsfähigen Profilbauteil handelt es sich somit um ein vorteilhafterweise thermisch entkoppeltes Einkammer-Verbundprofil.

Gemäß dem erfindungsgemäßen Verfahren zur Herstellung des feuerwiderstandsfähigen Profilbauteils werden zunächst zwei im Wesentlichen U-förmige Profilteile, insbesondere aus stranggepreßtem Aluminium, die eine Innentragschale und eine Außentragschale ausbilden, an ihren freien Schenkelenden der Schenkel des U-Profils mittels thermisch trennender Isolierstege zu einem eine einzige Hohlkammer umgebenden Einkammerverbundprofil verbunden und danach die Hohlkammer in einem Kernbereich mit einer Brandschutzisoliermasse zumindest teilweise ausgefüllt. In der Mitte des Einkammerverbundprofils wird eine Wärmedämmung eingebracht wird, die eine Sandwichplatte umfasst.

Somit ist zumindest der innere Kernbereich des erfindungsgemäßen Bauteils mit den Tragschalen ohne Abtrennung verbunden, so daß die Kühlwirkung des großen inneren Füllmassevolumens unmittelbar auf die äußeren Wände der Tragschale einwirken kann. Weitere von den Tragschalen umschlossene Teilkammern der Hohlkammer können entweder unverfüllt bleiben oder ebenfalls von der Brandschutzisoliermasse oder auf andere Art und Weise wärmeisolierend ausgefüllt sein.

Die Füllung des Profils kann durch Einschieben von vorgefertigten Formteilen oder durch Einfüllen einer mörtelartigen Masse erfolgen.

Die Brandschutzisoliermasse kann z. B. aus einer Matrix von glasfaserverstärkten mineralischen Stoffen bestehen.

Die brandschutztechnische Schutzwirkung des erfindungsgemäßen Profilbauteils entsteht durch das Zusammenwirken der einzelnen Bauelemente. Im Brandfall schmilzt je nach Brandort die äußere oder die innere Aluminium-Tragschale des Verbundprofils ab. Der Schmelzpunkt von Aluminium liegt bei 600-650°C. Bei einer Brandprüfung nach DIN 4102 wird diese Temperatur entsprechend der E-T-K (Einheitstemperaturkurve) bereits nach ca. 10 Minuten erreicht, nach 30 Minuten liegt die Temperatur im Brandofen bei 822°C und nach 90 Minuten bei 986°C. Die Isolierstege, die aus einem mechanisch festen Material mit geringer Wärmeleitfähigkeit bestehen, verhindern, dass die Hitze zu der Aluminium-Tragschale auf der feuerabgewandten Seite wandert. Diese Aluminium-Tragschale bildet im Brandfall zusammen mit der Brandschutzisoliermasse den statisch tragenden Querschnitt. Hier ist besonders von Vorteil, dass das Rahmensystem aus einem Einkammerprofil besteht, da die Isoliermasse durch die große Hohlkammer einen stabilen Block zusammen mit der Aluminium-Tragschale auf der feuerabgewandten Seite bilden kann, der dann die statisch tragende Funktion übernimmt.

Zusätzlich ist hier von Vorteil, dass die Brandschutzisoliermasse aufgrund ihrer Zusammensetzung eine isolierende Wirkung hat, wobei vorteilhaft diese Isoliermasse unter Hitzeeinwirkung kristallin gebundenes Wasser freisetzt, wodurch das gesamte erfindungsgemäße Profilbauteil gekühlt und somit die Feuerwiderstandszeit positiv beeinflußt wird.

Eine weitere Möglichkeit, die Feuerwiderstandszeiten zu steuern, wird dadurch erreicht, dass die Tiefe der Isolierstege und damit der Abstand zwischen den Aluminium-Außen- und Innenschalen vergrößert oder verkleinert wird.

Eine weitere Möglichkeit ist, die Tiefe der Innen- bzw. Außenschalen zu verändern. Da man im Brandfalle nicht vorhersagen kann, von welcher Seite das Feuer auf das Profilbauteil trifft und das Profilbauteil mit allen Verankerungen, Beschlägen, Glas-und Paneelhalterungen den Raumabschluß gewährleisten muß, sind alle diese Teile jeweils an der Außen- und Innentragschale des Aluminium-Verbundprofils befestigt.

Der besondere wirtschaftliche Vorteil des erfindungsgemäßen EinkammerVerbundprofils liegt darin, dass die offenen, U-förmigen Aluminium-Innen- und Außentragschalen preiswerter zu fertigen sind als Aluminium-Hohlprofile, und dass die Möglichkeit besteht, mittels metallischen Eckwinkein die Einkammer-Verbundprofile wie normale wärmegedämmte Aluminiumprofile zu Rahmen zu verarbeiten und die Brandschutzisoliermasse nachträglich durch die große Hohlkammer in den vorgefertigten Rahmen einzufüllen.

Der besondere brandschutztechnische Vorteil des erfindungsgemäßen EinkammerVerbundprofils liegt darin, dass durch die große Hohlkammer sehr viel Brandschutzisoliermasse in das Einkammer-Verbundprofil eingefüllt werden kann, die einen stabilen isolierenden Block bildet, in dem die Eckwinkel und Verbindungsmittel eingebettet sein können. Dies ist in diesem Maße bei Mehrkammer-Verbundprofilen nicht möglich.

Von besonderem Vorteil ist es darüber hinaus, wenn das erfindungsgemäße feuerwiderstandsfähige Bauteil mit einer Brandschutzisoliermasse ausgefüllt ist, die Magnesiumoxychlorid-Zement oder Magnesiumoxysulfat-Zement enthält oder vollständig aus Magnesiumoxychlorid-Zement oder Magnesiumoxysulfat-Zement besteht.

Magnesiumoxychlorid-Zement geht auf ein Patent zurück, das im Jahre 1865 beim K. u. K. Privilegienarchiv angemeldet wurde, und wird nach seinem Erfinder als Sorelzement oder auch als Magnesiazement bezeichnet. Mischungen von Magnesiumoxid (gebrannte Magnesia) und konzentrierter Magnesiumchloridlösung erhärten steinartig unter Bildung basischer Chloride, deren Struktur sich von der des Magnesiumhydroxids ableitet, und wurden beispielsweise unter Zumischung neutraler Füllstoffe und Farben zur Herstellung künstlicher Steine und fugenloser Fußböden (vgl. DIN 272 - Magnesiaestriche) sowie auch von künstlichem Elfenbein (Billardkugeln) verwendet (siehe Holleman-Wiberg, Lehrbuch der anorganischen Chemie, 81.-90. Auflage, S. 685-686).

Aufgrund der langen Bekanntheit des Sorelzementes gibt es dazu eine umfangreiche, allerdings in einigen Fragen kontroverse Literatur. So ist es bekannt, dass Magnesiumoxychlorid-Zement wärme- und schallisolierende Eigenschaften besitzt. Der Zement besitzt eine hohe Rohdichte, was u.a. zu Bestrebungen geführt hat, im Sinne einer Leichtbauweise darin Poren zu erzeugen. Außerdem ist aber der Zement je nach seiner Zusammensetzung auch nur bedingt wasserbeständig, so dass er trotz seiner brandhemmenden Eigenschaften nur eingeschränkt, d.h. z.B. als feuerhemmendes Tränkungsmittel, nicht als massives Bauelement, Verwendung gefunden hat. Dabei spielte auch die hohe Korrosivität des Materials eine Rolle. So besteht beispielsweise für Magnesiaestriche (auch Magnesitestriche genannt) die Forderung, dass diese nicht mit Stahlteilen von Bauwerken in Berührung kommen dürfen. Träger, Zargen und Rohre müssen daher vor einer Estrichverlegung mit Bitumenpapier oder einem anderen Sperrmaterial umkleidet werden.

Da das erfindungsgemäße Profilbauteil ein Verbundkörper ist, der auch eine tragende Funktion erfüllen kann, wirkt sich eine hohe Rohdichte des Zementes vorteilhaft aus. Bedarfsweise kann jedoch auch mit Vorteil eine Dichteverringerung für insbesondere nichttragend eingesetzte erfindungsgemäße Profilbauteile erzielt werden. Der Korrosivität kann entgegengewirkt werden, indem z.B. ein Schutzanstrich auf den Innenwänden der Hohlkammer aufgebracht oder diese aus Aluminium gefertigt wird. Eine eventuell weniger hohe Wasserbeständigkeit als die von herkömmlich eingesetztem Material fällt aufgrund der vorhandenen Umkleidung der Masse nur unbedeutend ins Gewicht.

Die Masse kommt im Brandfall zunächst nicht in Berührung mit dem Feuer, da sie von der Hohlkammerwand umgeben ist, so dass die Feuerbeständigkeit zunächst nicht - wie bei Bauteilen mit einer Beschichtung oder Tränkung mit Magnesiumoxychlorid-Zement - unmittelbar wirksam wird, sondern erst nach einem eventuellen Abschmelzen der Umkleidung. Dennoch hat es sich gezeigt, dass das erfindungsgemäße feuerwiderstandsfähige Profilbauteil überraschenderweise einen erhöhten Feuerwiderstand aufweist. Dies läßt sich dadurch erklären, dass bei der Herstellung eines Magnesiumoxychlorid-Zementes unter anderem folgende Reaktionen ablaufen können:
A) 3 MgO + MgCl₂ + 11 H₂O -> MgCl₂ * 3 Mg(OH)₂ * 8 H₂O
B) 5 MgO + MgCl₂ + 13 H₂O -> MgCl₂ * 5 Mg(OH)₂ * 8 H₂O
C) 5 MgO + MgCl₂ + 17 H₂O -> MgCl₂ * 5 Mg(OH)₂ * 12 H₂O.

Daraus geht hervor, dass im ausgehärteten Zement in hohem Maße Kristallwasser in einer Matrix von Magnesiumchlorid und Magnesiumhydroxid gebunden ist, so dass aufgrund des Vorliegens von Hydroxiden und Oxidhydraten von einigen Autoren die Bezeichnung Magnesiumoxychlorid-Zement vollständig abgelehnt wird, während aber andere Autoren diese Bezeichnung verteidigen. Eine genaue Aufklärung der Struktur ist nur schwer möglich und ergibt sich auch in unterschiedlicher Weise aus der Zusammensetzung bzw. den Anteilen der zur Herstellung eingesetzten Rohstoffe. In jedem Fall wird jedoch offensichtlich wie - und noch stärker als - bei der eingangs erwähnten bekannten Füllmasse aus Gips und Alaun bei indirekter Wärmeeinwirkung (Wärmeleitung durch die Wand der Umkleidung) Wasser freigesetzt bzw. verdampft, was mit einer endothermen Reaktion bzw. mit der Aufnahme eines hohen Betrages an latenter Wärme verbunden ist und kühlend auf die Umkleidung wirkt. Die hohe Wärmeleitfähigkeit eines Aluminiumwerkstoffes wirkt sich hierbei synergistisch aus.

Hinsichtlich eines optimierten Eigenschaftsbildes hat es sich als besonders vorteilhaft erwiesen, wenn der Magnesiumoxychlorid-Zement eine Zusammensetzung mit einem molaren Verhältnis MgCl₂ / Mg(OH)₂ / H₂O von 1 : (2,5 bis 5) : (8 bis 12) aufweist.

Ein Zement, der nach der vorstehend aufgeführten Gleichung B) hergestellt wird und über besonders gute mechanische Eigenschaften verfügt, weist beispielsweise ein molares Verhältnis MgCl₂ / MgO / H₂O von 1 : 5 : 13 bei summarischer Berücksichtigung des chemisch und des im Kristall gebundenen Wassers auf - oder ein molares Verhältnis MgCl₂ / Mg(OH)₂ / H₂O von 1 : 5 : 8 bei individueller Berücksichtigung des chemisch und des im Kristall gebundenen Wassers.

Die Füllmasse des Magnesiumoxychlorid-Zementes kann auch unter Zumischung von Magnesiumsulfat hergestellt werden, wodurch sie aus einer Matrix bestehen kann, in der Mg(OH)₂-, MgCl₂-, MgSO₄-, MgₓOCl-, Mg_{y}OSO₄- und Mg_{z}ClSO₄-Moleküle bzw. - Ionen enthalten sind, was sich vorteilhaft auf eine erhöhte Kristallwasserbindung und auf die Wasserbeständigkeit des Zementes auswirken kann. (Die Indizes x, y, z können dabei ganzzahlige oder nicht-ganzzahlige Werte annehmen.) Hierbei hat es sich als besonders vorteilhaft erwiesen, wenn der durch Zumischung von Magnesiumsulfat gebildete Magnesiumoxychlorid-Magnesiumoxysulfat-Zement eine Zusammensetzung mit einem molaren Verhältnis MgCl₂ / MgSO₄ von 1 : (0,02 bis 1,9) aufweist.

Im Falle der Bildung von Magnesiumoxysulfat-Zement geht man von folgenden chemischen Reaktionsgleichungen aus:
D) MgO + 2 MgSO₄ + 4 H₂O -> 2 MgSO₄ * Mg(OH)₂ * 3 H₂O
E) MgO + MgSO₄ + 6 H₂O ---> MgSO₄ * Mg(OH)₂ * 5 H₂O
F) 3 MgO + MgSO₄ + 11 H₂O -> MgSO₄ * 3 Mg(OH)₂ * 8 H₂O
G) 5 MgO + MgSO₄ + 8 H₂O -> MgSO₄ * 5 Mg(OH)₂ * 3 H₂O,
wobei allerdings nur ein nach der Gleichung F) hergestellter Zement als chemisch stabil bei Raumtemperatur angesehen wird. Ein solcher in einem erfindungsgemäßen Brandschutzelement verwendeter Magnesiumoxysulfat-Zement kann mit Vorteil eine Zusammensetzung mit einem molaren Verhältnis MgSO₄ / Mg(OH)₂ / H₂O von 1 : (2,5 bis 3,5) : (6 bis 10) aufweisen.

Die Füllmasse eines Magnesiumoxysulfat-Zementes kann auch unter Zumischung von Magnesiumchlorid hergestellt werden. Auch in diesem Fall kann eine Matrix mit einer qualitativen Zusammensetzung entstehen, wie sie vorstehend für einen Magnesiumoxychlorid-Zement bei Zumischung von Magnesiumsulfat beschrieben ist. Eine vorteilhafte Zusammensetzung liegt dabei bei einem molaren Verhältnis MgSO₄ / MgCl₂ von 1 : (0,02 bis 1,9) vor. Eine Füllmasse mit geringerem Chloridanteil wirkt weniger korrosiv als eine Füllmasse mit hohem Chloridanteil.

Nachfolgend wird bei einem Misch-Zement, der aus Magnesiumchlorid und Magnesiumsulfat gebildet ist von einem Magnesiumoxychlorid-Magnesiumoxysulfat-Zement gesprochen, wenn der Anteil von Magnesiumchlorid bei der Herstellung der Masse höher ist als der Anteil von Magnesiumsulfat, und von einem Magnesiumoxysulfat-Magnesiumoxychlorid-Zement, wenn die Verhältnisse umgekehrt liegen. Mit steigendem Sulfatanteil vergrößert sich einerseits die Wasserbeständigkeit, aber andererseits verringert sich auch die mechanische Stabilität des Zementes.

Beim Ansetzen der Füllmasserezeptur (Bestimmung der gravimetrische Einwaage-Verhältnisse) ist die Reinheit der eingesetzten Rohstoffe bzw. schon vom vornherein in den Salzen enthaltenes Kristallwasser zu beachten.

Weitere Eigenschaftsverbesserungen des erfindungsgemäßen feuerwiderstandsfähigen Profilbauteiles sind auch dadurch zu erzielen, dass die Brandschutzisoliermasse Wasserglas, insbesondere Natronwasserglas, und/oder Kieselsäure, insbesondere in Gelform, enthält, wobei letztere in besonders vorteilhafter Weise durch Fällung mittels Metallsalz und/oder Säure aus in der Füllmasse anfänglich (in wäßriger Lösung) enthaltenem Wasserglas erzeugt werden kann. Weitere vorteilhafte Ausgestaltungen ergeben sich aus den Unteransprüchen.

Ein Ausführungsbeispiel der Erfindung zeigt die Zeichnungsfigur 8, wobei die erfindungsgemäßen Maßnahmen auch bei den übrigen, zeichnerisch dargestellten feuerwiderstandsfähigen Profilbauteilen Anwendung finden können. Es zeigen:
- Figur 1: einen Schnitt durch ein feuerwiderstandsfähiges Profilbauteil mit einer Brandschutz-Festverglasung,
- Figur 2: einen Schnitt durch ein feuerwiderstandsfähiges Bauteil zur Bildung einer einflügeligen Türe im Bereich der Tür-Schloß-Seite,
- Figur 2a: einen Ausschnitt durch den Türfalzbereich entsprechend der Figur 2,
- Figur 3: einen Schnitt durch ein feuerwiderstandsfähiges Bauteil im Bereich des Tür-Mittelstulps einer zweiflügeligen Tür,
- Figur 4: einen Schnitt durch ein feuerwiderstandsfähiges Bauteil im Aufbau entsprechend der Figur 2, jedoch als öffenbares Fenster in einer Außenfassade ausgebildet,
- Figur 5: einen Schnitt durch eine alternative Glashalterung,
- Figur 6: eine Ansicht eines mit den erfindungsgemäßen Profilbauteilen gebildeten Rahmens,
- Figur 7: einen Schnitt durch ein feuerwiderstandsfähiges Profilbauteil mit einer Brandschutz-Festverglasung in einer Abwandlung gegenüber dem in Fig. 1 dargestellten Bauteil,
- Figur 8: einen Schnitt durch ein erfindungsgemäßes feuerwiderstandsfähiges Bauteil zur Bildung einer einflügeligen Türe im Bereich der Tür-Schloß-Seite,
- Figur 9: einen Schnitt durch ein feuerwiderstandsfähiges Bauteil zur Bildung einer einflügeligen Türe im Bereich der Tür-Schloß-Seite, in einer Abwandlung gegenüber dem in Fig. 2 dargestellten Bauteil.

In den verschiedenen Figuren der Zeichnungen sind gleiche bzw. sich funktionell entsprechende Teile stets mit den gleichen Bezugszeichen versehen, so dass nachfolgend auf eine mehrfache Beschreibung bei den einzelnen Ausführungen weitestgehend verzichtet wird.

In Figur 1 ist beispielhaft ein Querschnitt durch eine Festverglasung aus feuerwiderstandsfähigen Profilbauteilen 1 dargestellt, wobei 1 die Innenseite und A die Außenseite bezeichnet. Die Festverglasung besteht aus zu einem Rahmen R (vgl. Fig. 6) zusammengefügten Abschnitten der Profilbauteile 1 und einer Brandschutzverglasung 2. Das Profilbauteil 1 besteht aus einer im wesentlichen U-förmigen Innentragschale 3 und einer ebenfalls im wesentlichen U-förmigen Außentragschale 4, die beispielsweise aus stranggepreßtem Aluminium hergestellt sind und zumindest einen inneren Kernbereich 4a umschließen. Die Innen- und Außentragschale 3, 4 sind mit ihren Seitenschenkeln 5 einander zugewandt und weisen in Richtung der Innenseite 1 bzw. Außenseite A. In den quer zur Fensterebene X-X verlaufenden Seitenschenkeln 5 der Innen- und Außentragschalen 3, 4 sind hinterschnittene Nuten 302, 402 im Bereich der freien Enden 300, 301, 400, 401 der Seitenschenkel 5 angebracht, die thermisch trennende Isolierstege 6 durch Einrollen kraft- und formschlüssig aufnehmen. Die Isolierstege 6 haben die Eigenschaft, dass sie schlecht wärmeleitend sind und unter Hitzeeinwirkung schmelzen. Das Profilbauteil 1, das mit der Innentragschale 3 und Außentragschale 4 sowie den Isolierstegen 6 ein Einkammer-Aluminium-Verbundprofil 35 bildet, umschließt eine einzige Hohlkammer H, die mit einer Brandschutzisoliermasse 7 gefüllt ist. Die Brandschutzisoliermasse 7 ist mit der Innentragschale 3 und Außentragschale 4 formschlüssig oder form- und kraftschlüssig (über Adhäsionskräfte zwischen der Brandschutzisoliermasse 7 und den Tragschalen 3, 4) verbunden. Die Isolierstege 6 und die Seitenschenkel 5 der Innen- und Außentragschale 3, 4 können in der Tiefe quer zur X-X Achse unterschiedlich tief ausgeführt werden; hierdurch läßt sich die Feuerwiderstandsdauer steuern. Dadurch, dass zwischen der Innentragschale 3 bzw. der Außentragschale 4 sowie dem inneren Kernbereich 4a des Profilbauteils 1 keine die Tragschalen 3, 4 abgrenzenden Querwände wie bei einem Gegenstand nach dem bekannten Stand der Technik (DE 93 21 360 U1) vorhanden sind, wird keine Wärmezufuhr in den Kernbereich 4a bewirkt, die die Kühlleistung der Isoliermasse 7 verbrauchen könnte. Auch kann keine unterschiedliche Abkühlung derartiger Querwände im Vergleich zum übrigen Profil erfolgen, was zu Verwindungen des Profilbauteils 1 bei Erhitzung im Brandfall führen würde.

Die Brandschutzisoliermasse 7 besteht aus einem Material, das bei Abschmelzen einer Tragschale 3 oder 4 die gegenüberliegende Tragschale 3 oder 4 vor der Überschreitung der Temperaturen, die laut den Normen vorgegeben sind, schützt. Dies wird dadurch erreicht, dass die Isoliermasse 7 als isolierender Block vor der feuerabgewandten inneren bzw. äußeren Tragschale 3 oder 4 liegt und die Brandschutzisoliermasse 7 unter Hitzeeinwirkung kristallines Wasser freisetzt, so dass das gesamte Tragprofil 3 oder 4 zusammen mit der Brandschutzisoliermasse 7 gekühlt wird. Außerdem kann zur Verbesserung der Tragfähigkeit ein metallisches Drahtgewebe 8 in die Brandschutzisoliermasse 7 als Monierung eingelegt werden.

Die Halterung der aus Brandschutzglas gebildeten Verglasung 2 erfolgt für den Normalfall (nicht den Brandfall) in bekannter Weise dadurch, dass das gebildete Profilbauteil 1 einen etwa L-förmigen Querschnitt mit einem Glaswiderlager 9 parallel zur X-X Achse aufweist, in das eine Nut 405 zur Aufnahme der äußeren Glasdichtung 10 eingeformt ist. Auf der Innenseite I des Profilbauteils 1 wird das Brandschutzglas 2 durch eine Glasleiste 11 gehalten, die in eine Nut, die in einem Seitenschenkel 5 der Innentragschale 3 vorgesehen ist, eingeschoben und durch eine innere Glasdichtung 12 fixiert wird. Die Halterung des Brandschutzglases 2 erfolgt im Brandfall jedoch durch metallische Formteile 13, die als Stücke vorzugsweise aus Edelstahl eingesetzt werden. Da man im Voraus nicht bestimmen kann, ob das Feuer auf die Innen- oder Außentragschale 3 bzw. 4 trifft, muß das metallische Formteil 13 jeweils an die Innentragschale 3 und der Außentragschale 4 mittels Schrauben befestigt werden (die Schrauben sind hier nicht dargestellt). Die metallischen Formteile 13 können eine Breite von 2 bis 5 cm haben. Der Abstand der Formteile kann zwischen 20 bis 100 cm liegen. Je höher die Feuerwiderstandsdauer ist, desto geringer wird der Abstand. Die Dicke des Formteils 13 liegt zwischen 0,5 und 2 mm.

Um den Durchtritt von heißen Brandgasen zwischen der Stirnseite des Brandschutzglases 2 und der Innentragschale 3 sowie der Außentragschale 4 zu verhindern, wird in den Glasfalz eine unter Hitzeeinwirkung aufschäumende Dichtung 14 eingelegt.

Die zuvor beschriebenen grundsätzlichen konstruktiven Merkmale eines feuerhemmenden bzw. feuerwiderstandsfähigen Profilbauteils 1 zur Ausbildung von Rahmen sind allen in den Figuren 1 bis 6 gezeigten Profilbauteilen gemeinsam, wobei gleiche Teile mit denselben Bezugsziffern versehen sind. Hierbei besitzen jedoch die einzelnen Profilbauteile der Figuren 1 bis 5 aufgrund ihrer weiteren Funktionen als Festverglasungs-Rahmenprofil, Tür-Blendrahmenprofil, Tür-Flügelrahmenprofil; Fenster-Blendrahmenprofil, Fenster-Flügelrahmenprofil oder aufgrund besonderer Erfordernisse im Spaltbereich zwischen Tür-Blendrahmenprofil und dem Tür-Flügelrahmenprofil oder zwischen zwei Tür-Flügelrahmenprofilen sowie Fenster-Blendrahmenprofil und Fenster-Flügelrahmenprofil spezielle Ausgestaltungen.

In Figur 2 ist ein Blendrahmen 15 zusammen mit einem Flügelrahmen 16 auf der Schloßseite einer einflügeligen Tür dargestellt, zwischen denen eine umlaufende Falzkammer F ausgebildet ist. Das Türschloß 17 im Flügelrahmen 16 ist mit einer Verbindungslasche 18 mittels Schrauben an der Innen- und Außentragschale 3, 4 befestigt. Ebenso ist das Schließblech 19 am Blendrahmen 15 mit einer Verbindungslasche 18 an der Innen- und Außentragschale 3, 4 befestigt. Das Ankerteil 20 ist am Blendrahmen 15 jeweils genauso mittels Schrauben an der Innen- und Außentragschale 3, 4 befestigt.

Grundsätzlich werden alle Beschlagteile, die für die Verriegelung der Tür erforderlich sind, sowie auch alle Befestigungs- und Ankerteile immer an den Innen- und Außentragschalen 3 und 4 befestigt, um unabhängig von der Feuerseite den Verschluß und die statisch einwandfreie Befestigung des Profilbauteiles, aus dem der Blendrahmen 15 und Flügelrahmen 16 gefertigt ist, zu gewährleisten.

In Figur 2a ist nochmals der Falzbereich zwischen dem Flügelrahmen 16 und dem Blendrahmen 15 mit der Falzkammer F dargestellt. Hier verläuft der Schnitt nicht durch den Schloßbereich der Türe, sondern oberhalb bzw. unterhalb des Türschlosses 17. In den Seitenschenkeln 5 der Innen- und Außentragschalen 3 und 4 des Blendrahmens 15 und des Flügelrahmens 16 sind Nuten 303, 304, 403, 404 angeformt, die vorteilhafterweise eine unter Hitzeeinwirkung aufschäumende Dichtung 14 aufnehmen, um den Durchtritt von heißen Brandgasen zu verhindern. Außerdem ist an dem Blendrahmen 15 an der Innentragschale 3 und an dem Flügelrahmen 16 an der Außentragschale 4 jeweils parallel zur X-X Achse ein Anschlagschenkel 21 angeformt. Der Anschlagschenkel 21 weist eine eingeformte Nut 21a zur Aufnahme einer Anschlagdichtung 22 auf, die für die Winddichtigkeit der Türe sorgt.

In Figur 3 ist der Bereich eines Mittelstulps einer zweiflügeligen Türe mit zwei nebeneinander liegenden Pfosten von Flügelrahmen 16 und 23 dargestellt. Der Flügelrahmen 16 mit dem Türschloß 17 entspricht der Ausführung nach Figur 2, der Pfosten des Flügelrahmens bzw. Stulpflügels 23 enthält in der Brandschutzisoliermasse 7 mittig liegend ein aus Kunststoff bzw. Metall bestehendes Führungsrohr 24 zur Aufnahme einer Riegelstange 25. Die Riegelstange 25 dient in Verbindung mit dem Treibriegelschloß 26 zur Verriegelung des Flügelrahmens 23. Vorteilhafterweise liegt das Führungsrohr 24 mittig in der Brandschutzisoliermasse 7 und damit in etwa in der neutralen Biegezone, so dass bei starker Durchbiegung des Flügelrahmens 23, die im Brandfalle entsteht, die Brandschutzisoliermasse 7 nicht zusätzlich mit Spannungen belastet wird, die zum Bersten des Blockes aus der Brandschutzisoliermasse 7 führen können. Sinngemäß kann das Führungsrohr 24 mit der Riegelstange 25 auch im Flügelrahmen 16 zur zusätzlichen Verriegelung, z.B. eines Tür-Gangflügels eingesetzt werden.

In Figur 4 ist ein Rahmenwerk dargestellt, das im Aufbau der Figur 2 entspricht. Jedoch ist die Profilausbildung vorteilhafterweise so gestaltet, dass das Rahmenwerk als öffenbares Fenster der Brandschutzklasse F30, F60 und F90 in einer Außenfassade eingesetzt werden kann. Da an Fensterkonstruktionen im Außenbereich hohe Anforderungen an die Wind- und Regendichtigkeit gestellt werden, ist die Profilausbildung vorteilhafterweise so gestaltet, dass der Falzraum zwischen dem Fenster-Blendrahmen 27 und dem Fenster-Flügelrahmen 28 im Bereich der jeweiligen Außentragschale 4 vergrößert ist, so dass in eine Aufnahmenut 29a im Seitenschenkel der Außentragschale 4 des Fenster-Blendrahmens 27 eine Mittelstegdichtung 29 eingeklemmt werden kann, die mit ihrer oberen Lippe an eine Anschlagkante der Außentragschale 4 des Fenster-Flügelrahmens 28 anliegt und damit für die Wind- und Regendichtigkeit sorgt. Bei Wassereintritt in die Entwässerungskammer 31 wird das Wasser durch die Entwässerungsbohrung 32 wieder nach außen geleitet. Die Entwässerungsbohrung 32 ist in bekannter Weise mit einer Regenkappe 30 abgedeckt. Der Beschlageinbau, die Glashalterung und die Verankerungen werden wie in Figur 2 beschrieben ausgeführt.

In Figur 5 ist eine alternative Halterung für das Brandschutzglas 2 dargestellt. Hier wird der Glasrand des Brandschutzglases 2 nach dem Abschmelzen der Außentragschale 4 bzw. der inneren Glasleiste 11 nochmals zusätzlich durch eine durchlaufende metallische Halteleiste 33 geschützt. Die metallische Halteleiste weist eine U-förmige Querschnittsgestaltung mit zwei Seitenschenkeln 33a und einem diese verbindenden Bodenschenkel 33b auf. Die Seitenschenkel 33a sind mit einer durchgängigen Hohlkammer ausgebildet, z. B. aus entsprechenden Stahlrohren hergestellt. Die Seitenschenkel 33a sind mittels Schrauben (hier nicht dargestellt) an dem Bodenschenkel 33b befestigt. Der Bodenschenkel 33b ist ca. 2 bis 5 cm breit und wird im Abstand von ca. 20 bis 100 cm angebracht. Die Dicke des Bodenschenkels 33b beträgt ca. 2 bis 5 mm. Der Abstand und die Anzahl der Bodenschenkel 33b richten sich nach der Feuerwiderstandsdauer. Die Bodenschenkel 33b sind jeweils durch Schrauben an den Seitenschenkeln 5 der Aluminium-Innen- und Außentragschalen 3, 4 befestigt. Durch -diese Glashalterung wird erreicht, dass unabhängig von der Brandrichtung die zusätzliche Glashalterung immer an einer vom Feuer abgewandten Tragschale 3 bzw. 4 befestigt ist.

In der Figur 6 ist schematisch die Herstellung eines Rahmens R, wie er beispielsweise für die Ausbildung der in den vorangehend erläuterten Figuren verwendeten Blendrahmen und/oder Flügelrahmen zur Ausbildung von Fenstern, Türen, Wandelementen, Fassaden und dergleichen verwendet werden kann, dargestellt. Zu diesem Zweck werden Profilbauteile mit dem vorangehend erläuterten Aufbau aus im wesentlichen U-förmigen Profilteilen aus stranggepreßtem Aluminium, die jeweils eine Innentragschale 3 und eine Außentragschale 4 ausbilden und an ihren freien Schenkelenden mittels thermisch trennender Isolierstege 6 zu einem eine einzige Hohlkammer H umgebenden Verbundprofil 35 vorgefertigt und zu einzelnen Rahmenabschnitten, die in der Figur 6 mit Bezugsziffer R1, R2, R3 und R4 gekennzeichnet sind, abgelängt. Sodann werden diese, gegebenenfalls auf Gehrung zugeschnittenen Rahmenabschnitte R1 bis R4 zu den in der Figur 6 dargestellten Rahmen R zusammengefügt, wobei hier gegebenenfalls in den Eckbereichen zwischen den einzelnen Abschnitten R1 bis R4 Eckverbinder in an sich bekannten Ausführungsformen zum Einsatz kommen können. Nunmehr wird mindestens eine, vorteilhaft aber zwei mit den Bezugsziffern B, E im Rahmenabschnitt R4 stellvertretend gekennzeichnete, Bohrung(en) in den solchermaßen gebildeten Rahmen R eingebracht, die bis in die vom Verbundprofil 35 umgebene Hohlkammer H, siehe Figur 1, reich(t)/(en). Nunmehr ist es möglich, eine flüssige oder plastische Brandschutzisoliermasse 7 gemäß Pfeil P1 durch die Bohrung B in die Hohlkammer H einzufüllen, wobei die in der Hohlkammer H enthaltene Luft über die zweite Bohrung E gemäß Pfeil P2 entweichen kann. Wenn die Hohlkammer H vollständig mit der Brandschutzisoliermasse 7 gefüllt ist, werden die Bohrungen B, E mittels geeigneter Verschlußelemente verschlossen und die Brandschutzisoliermasse 7 härtet innerhalb des Rahmens R aus. Alternativ ist es, wie bereits erwähnt, möglich, dass die Brandschutzisoliermasse 7, zumindest teilweise, als ein oder mehrere dem gesamten oder einem Teil-Querschnitt der Hohlkammer H angepaßte Formteil(e) eingebracht wird, was in der Zeichnung mittels des Bezugszeichens 36 veranschaulicht ist.

Für den Fall, dass der Rahmen aus den Rahmenabschnitten R1 bis R4 in der Weise zusammengesetzt wird, dass die in den jeweiligen Rahmenabschnitten R1 bis R4 vom Verbundprofil 35 umgebene Hohlkammer H umlaufend und fortsetzend durch den gesamten Rahmen R geführt ist, reicht ein einmaliges Einbringen einer Bohrung B bzw. von zwei Bohrungen B, E in den Rahmen R aus, um die gesamte umlaufende Hohlkammer H mit Brandschutzisoliermasse 7 befüllen zu können.

Falls jedoch, was aus Gründen der Stabilität bevorzugt ist, Eckverbinder in den Übergangsbereichen zwischen benachbarten Rahmenabschnitten R1, R2, R3, R4 zum Einsatz kommen, wird für jeden Rahmenabschnitt R1 bis R4 jeweils eine Bohrung B zum Einfüllen der Brandschutzisoliermasse 7 und jeweils eine Bohrung E zum Entweichen der enthaltenen Luft eingebracht und somit jeder Rahmenabschnitt R1 bis R4 des Rahmens R separat mit der Brandschutzisoliermasse 7 angefüllt.

Ein wesentlicher Vorteil des vorangehend beschriebenen Verfahrens ist es, dass das Ablängen der Profilabschnitte vor dem Befüllen mit der Brandschutzisoliermasse 7 erfolgt. Da in diesem Falle nur Aluminium (der Außen- und Innentragschale 3, 4) und Kunststoff (der Isolierstege 6) durchtrennt werden muß, läßt sich dies auf herkömmlichen Sägevorrichtungen ohne großen Aufwand und Verschleiß durchführen. Eine zu diesem Zeitpunkt bereits vollzogene Befüllung mit Brandschutzisoliermasse 7 hingegen bedingt durch die zusätzlich zu durchtrennende Brandschutzisoliermasse 7 einen sehr hohen Sägeverschleiß, der erfindungsgemäß vermieden wird.

Die Figur 7 entspricht im wesentlichen Figur 1. Hier wird aber vor dem Befüllen der Profile mit Brandschutzisoliermasse 7 in die Aluminiumtragschalen 3, 4 mindestens ein (nicht dargestelltes) Formteil eingelegt, das nach dem Füllen und dem Aushärten der Brandschutzisoliermasse 7 wieder aus dem Profilbauteil 1 herausgezogen werden kann, so dass in der einzigen Hohlkammer H mindestens eine (im dargestellten Fall zwei) nicht mit Brandschutzisoliermasse 7 ausgefüllte Teilkammer(n) 37 verbleiben. Dieses Verfahren hat den Vorteil, dass die Profile am Stab gefüllt werden können und die unbefüllten Teilkammern 37 für die Verbindung der Profile mit einem Eckwinkel (Eckverbinder) genutzt werden können.

Die Figur 8 entspricht im wesentlichen Figur 2. Hier ist ebenfalls jeweils in der einzigen Hohlkammer H - neben in diesem Fall jeweils zwei mit Brandschutzisoliermasse 7 ausgefüllten Kernbereichen 4a in jeder Hohlkammer H - mindestens eine (im dargestellten Fall wiederum in jeder Hohlkammer H jeweils zwei) nicht mit Brandschutzisoliermasse 7 ausgefüllte Teilkammer(n) 37 vorgesehen. Zusätzlich ist in der Mitte des Profilbauteils 1 eine, z.B. im wesentlichen aus Mineralwolle bestehende, Wärmedämmung 38, 38a eingesetzt. Diese Wärmedämmung 38, 38a erfüllt den Zweck, dass bei Einsatz der Profilbauteile 1 in einem Außenbereich neben der Brandbeständigkeit auch eine gute wärmeisolierende Wirkung des Profilbauteils 1 erzielt werden kann. Wahlweise kann die Brandschutzisoliermasse 7 - wie dargestellt - auch mit einer Armierung 39 verstärkt werden. Eine Wärmedämmung 38, 38a und/oder Armierung 39 können selbstverständlich auch unabhängig vom Vorhandensein nicht ausgefüllter Teilkammern 37 vorgesehen werden. Auch bei dieser Ausführung kommen die vorgenannten fertigungstechnischen Vorteile zum Tragen.

Die Wärmedämmung 38a ist in der dargestellten Ausführung als Sandwichplatte ausgebildet, deren große Wandungen aus mit in Brandschutzisoliermasse 7 getauchten Glasfasergewebematten gebildet sind. Hierdurch ergibt sich eine bessere Handhabung für das Einbringen der Wärmedämmung, da diese Sandwichplatte leicht eingeschoben werden kann.

Figur 9 veranschaulicht, zwei weitere Möglichkeiten, um zu erreichen, dass in der einzigen Hohlkammer H nicht mit Brandschutzisoliermasse 7 ausgefüllte Teilkammer(n) 37 verbleiben. Im oberen Teil der Figur 9 ist dabei ein Klebeband 40 in das Profilbauteil 1 eingeklebt. Das Klebeband 40 schließt den befüllten Teil der Hohlkammer H gegen die nicht ausgefüllte Teilkammer 37 ab. Das Einkleben des Klebebandes 40 wird vor dem Verbinden der Innentragschale 3 und der Außentragschale 4 durch die Isolierstege 6 und vor dem Befüllen des Profilbauteils 1 mit Brandschutzisoliermasse 7 vorgenommen. Das Klebeband 40 verhindert eine Füllung der Teilkammer 37 mit Brandschutzisoliermasse 7. Nach dem Befüllen verbleibt das Klebeband 40 im Profil. Das Klebeband 40 ist dabei bevorzugt mit zwei in die Hohlkammer H hineinragenden, sich in einem Abstand L gegenüberstehenden Schenkeln 41, 42 der Innentragschale 3 verklebt und überbrückt den Abstand L zwischen den Schenkeln 41, 42. Insbesondere liegt das Klebeband 40 jeweils an Seitenwänden der Schenkel 41, 42 an, die dem mit Brandschutzisoliermasse 7 befüllten bzw. zunächst zu befüllenden Teil der Hohlkammer H zugewandt sind. Dadurch kann es sich unter dem Druck der Brandschutzisoliermasse 7 beim Befüllen nicht lösen, sondern wird noch fester angedrückt. Ein Klebeband 40 könnte selbstverständlich auch analog an der Außentragschale 4 vorgesehen sein.

Im unteren Teil der Figur 9 ist über zwei sich in einem Abstand L gegenüberstehende Schenkel 43, 44 der Außentragschale 4 ein Kunststoffformkörper 45 geschoben. Der Kunststoffformkörper 45 schließt den befüllten Teil der Hohlkammer H gegen die nicht ausgefüllte Teilkammer 37 ab. Das Aufschieben des Kunststoffformkörpers 45 wird vor oder nach dem Verbinden der Innentragschale 3 und der Außentragschale 4 durch die Isolierstege 6, aber in jedem Fall vor dem Befüllen des Profilbauteils 1 mit Brandschutzisoliermasse 7 vorgenommen, wodurch der Abstand L zwischen den Schenkeln 43, 44 überbrückt wird. Der Kunststoffformkörper 45 verhindert eine Füllung der Teilkammer 37 mit Brandschutzisoliermasse 7. Nach dem Befüllen verbleibt er im Profil. Damit sich der Kunststoffformkörper 45 unter dem Druck der Brandschutzisoliermasse 7 beim Befüllen nicht lösen kann, umfaßt er formschlüssig die freien Enden der Schenkel 43, 44. Hierfür ist an den beiden Längsseiten des Formkörpers 45 jeweils eine Nut 406 vorgesehen. Ein Kunststoffformkörper 45 könnte selbstverständlich auch analog an der Innentragschale 3 vorgesehen sein.

Sofern nicht befüllte Teilkammern 37 im Profilbauteil 1 vorhanden sind, ist es von Bedeutung, daß die Brandschutzisoliermasse 7 jedenfalls derart verfüllt ist, dass die freien Schenkelenden 300, 301 400, 401 der Tragschalen 3, 4 in der Brandschutzisoliermasse 7 voll aufgenommen sind, wie dies in Fig. 7 dargestellt ist, wobei die Brandchutzisoliermasse 7 sich zweckmäßigerweise auch noch weiter nach außen erstrecken kann.

Bei der Brandschutzisoliermasse 7 kann es sich, wie bereits erläutert wurde, bevorzugt ganz oder teilweise um einen Magnesiumoxychlorid-Zement oder einen Magnesiumoxysulfat-Zement handeln, der gegebenenfalls jeweils zusätzlich auch Magnesiumsulfat bzw. Magnesiumchlorid enthalten kann. Diesem Merkmal sowie den oben angegebenen Zusammensetzungen, die sich von der Stöchiometrie der beim Abbinden ablaufenden Reaktionen herleiten, wird - wie bereits erwähnt - ebenfalls erfinderische Bedeutung beigemessen.

Zur Erzielung der gewünschten Eigenschaften ist es dabei notwendig, dass die angegebene Mindestmenge von Magnesiumchlorid in den Verhältnissen MgCl₂ / Mg(OH)₂/ H₂O von 1 : (2,5 bis 5) : (8 bis 12) und MgCl₂ / MgSO₄ von 1 : (0,02 bis 1,9) nicht unterschritten wird, da es gegenteiligenfalls zu einem erheblichen Abfall der Feuerfestigkeit gegenüber dem erfindungsgemäß maximal erzielbaren Wert kommen kann.

Im Falle der Herstellung Magnesiumoxychlorid-Magnesiumoxysulfat-Zement kann allerdings ein Teil des zur Fertigung der Brandschutzisoliermasse 7 eingesetzten Magnesiumchlorids durch ein Metallchlorid, wie Kalziumchlorid, ersetzt werden, dessen Kation schwerlösliche Sulfate bildet. Dabei läuft bei der Herstellung der Isoliermasse 7 eine Sedimentierungsreaktion gemäß der Gleichung

CaCl₂ + MgSO₄ -> MgCl₂ + CaSO₄ ↓

ab, bei der das Magnesiumchlorid im Herstellungsprozeß selbst aus dem anderen Metallchlorid gebildet wird. Das ausgefällte schwerlösliche Metallsulfat, im dargestellten Fall Gips, kann in der ausgehärteten Isoliermasse 7 einerseits ausschließlich im Sinne eines Füllers wirken, aber andererseits vorteilhafterweise auch zu einer weiteren Eigenschaftsverbesserung beitragen.

Wenn die Brandschutzisoliermasse 7 Wasserglas, insbesondere Natronwasserglas, enthält, resultiert dies in einer größeren Festigkeit und Wasserbeständigkeit sowie in einem erhöhten Feuerwiderstand der Masse. Insbesondere hat es sich dabei als günstig erwiesen, wenn das Natronwasserglas eine Zusammensetzung mit einem mittleren molaren Verhältnis Na₂O / SiO₂ von 1 : (1,5 bis 4,0) aufweist und wenn das Natronwasserglas in anfänglich flüssiger Form in die Isoliermasse 7 eingebracht wird, wobei es eine Dichte von etwa 1,32 bis 1,55 g/cm³ aufweisen sollte. Die in die Isoliermasse 7 eingebrachte Menge des Wasserglases sollte so gewählt werden, dass der Magnesiumoxychlorid-Zement, Magnesiumoxysulfat-Zement oder Magnesiumoxychlorid-Magnesiumoxysulfat-Zement eine Zusammensetzung mit einem mittleren molaren Verhältnis von MgCl₂ (bzw. MgSO₄, im Falle eines Magnesiumoxysulfat-Zementes) zu Natronwasserglas von etwa 1 : (0,02 bis 0,35) aufweist.

Es wurde auch schon ausgeführt, dass es von Vorteil ist, wenn die Isoliermasse 7 Kieselsäure enthält. Diese kann z.B. als amorphes Pulver beigemischt werden. Die Präsenz von Kieselsäure in der Isoliermasse 7 bewirkt ähnliche Eigenschaftsverbesserungen wie die des Wasserglases, wobei sie dessen Wirkung jedoch noch verstärkt.

Bekanntermaßen ist Kieselsäure eine Sammelbezeichnung für Verbindungen, die Siliciumdioxid und unterschiedliche Anteile an Wasser enthalten können. So unterscheidet man Orthokieselsäure, verschiedene Arten von Polykieselsäuren und Metakieselsäuren und schließlich die sogenannte Phyllodikieselsäure, wobei sich die genannten Kieselsäuren durch einen in der angegebenen Reihenfolge zunehmenden Kondensationsgrad und abnehmenden Wassergehalt auszeichnen und im Endstadium der unter Bildung von Kettenmolekülen ablaufenden Kondensation nahezu wasserfreies Siliciumdioxid entsteht.

Kieselsäure kann durch Fällung mittels Metallsalz und/oder Säure aus Wasserglas erzeugt werden, wobei sie bei niedrigem Kondensationsgrad zunächst als (flüssiges) Hydrosol vorliegt und bei einer entsprechenden Temperatur (beginnend schon bei Raumtemperatur oder wenig darüber) sowie bei einem entsprechenden pH-Wert (größer oder kleiner als etwa 3,1 - 3,3) eine Umhüllung der kolloiddispersen Kieselsäureteilchen einsetzt, die bis zu einer Gelbildung führen kann. In einem solchen (erstarrten) Gel ist die Kieselsäure in einer netz- und/oder wabenartigen Struktur hoher spezifischer Oberfläche und Porosität im Wasser angeordnet. Der Umstand der Sol-Gel-Reaktion kann erfindungsgemäß ausgenutzt werden, indem die Kieselsäure durch Fällung mittels Metallsalz und/oder Säure aus in der Isoliermasse 7 anfänglich enthaltenem Wasserglas erzeugt wird. Vorteilhafterweise ergibt sich daraus einerseits eine Erhöhung von Festigkeit und Feuerwiderstand, und andererseits wird auch der Schrumpfungsbetrag der aushärtenden Isoliermasse 7 vermindert.

Die Brandschutzisoliermasse 7 wird - wie ausgeführt - im fließfähigen Zustand in die Hohlkammer H eingebracht. Bevorzugt wird dabei zur Herstellung eines Magnesiumoxychlorid-Zementes eine Brandschutzisoliermasse 7 verwendet, die aus einer Mischung von Magnesiumoxid (reaktionsfähig gebrannte Magnesia) und konzentrierter, insbesondere gesättigter oder übersättigter, wäßriger Magnesiumchloridlösung hergestellt wird und auch unter Zusatz von Magnesiumsulfat hergestellt werden kann. Im letzteren Fall kann auch der Zusatz eines Metallchlorides, wie Kalziumchlorid, erfolgen, dessen Kation schwerlösliche Sulfate, wie Kalziumsulfat, bildet. Zur Herstellung eines Magnesiumoxysulfat-Zementes verwendet man in analoger Weise eine Isoliermasse 7 mit konzentrierter, insbe-sondere gesättigter oder übersättigter, wäßriger Magnesiumsulfatlösung.

Die Isoliermasse 7 kann des weiteren unter Zusatz von Wasserglas, insbesondere von Natriumwasserglas in flüssiger Lösung, hergestellt werden, wobei bevorzugt zwei Teilmischungen, eine aus den genannten Ausgangsstoffen für den Magnesiumoxychlorid-Zement oder Magnesiumoxysulfat-Zement und eine weitere aus dem Wasserglas, gegebenenfalls vermischt mit Magnesiumsulfat bzw. Magnesiumchlorid, zu einer hochviskosen Suspension verrührt werden.

Die Isoliermasse 7 kann auch Kieselsäure enthalten, die bevorzugt im Herstellungsprozeß der Isoliermasse 7 durch Fällung mittels Säure oder Salz aus Wasserglas erzeugt wird. Dabei können zur Einstellung eines geeigneten pH-Wertes mineralische und/oder organische Säuren eingesetzt werden. Bewährt hat sich insbesondere eine Isoliermasse 7, die aus einer Mischung von 35 ± 25 Masseprozent MgCl₂, 13 ± 12 Masseprozent MgSO₄, 35 ± 25 Masseprozent MgO und 5,1 ± 5,0 Masseprozent Wasserglas hergestellt ist, wobei in dem Anteil der wäßrigen Wasserglaslösung gegebenenfalls die zur Reaktion mit dem Wasserglas eingesetzte Säure enthalten sein kann.

Mit der Erfindung kann, wie sie vorstehend bereits erwähnt, eine Feuerwiderstandsklasse von bis zu F120 erreicht werden. Die Erfindung beschränkt sich dabei nicht auf die verschiedenen dargestellten Ausführungsbeispiele, sondern umfaßt auch alle gleichwirkenden Ausführungen die zum schutzbereich des Anspruch 1 gehören. So kann der Fachmann z.B. ergänzend weitere vorteilhafte Maßnahmen vorsehen, wie beispielsweise die Beimengung von Füllstoffen oder Pigmenten zur Brandschutzisoliermasse 7, wobei dafür insbesondere Zinkoxid, Titanoxid und Aluminiumoxid eine besondere Eignung aufweisen. Auch eine Einbettung armierend wirkender Teile oder Stoffe, wie Glasfasern oder eines Gewebes aus Kunststoff, Draht, Glasfasern oder dergleichen, in die Brandschutzisoliermasse 7 kann als die Vorteile der Erfindung noch verstärkende Maßnahme vorgesehen sein.

Schließlich hat sich zur Herstellung einer Im Rahmen der Erfindung einsetzbaren Brandschutzisoliermasse 7 auch eine Rezeptur der folgenden Zusammensetzung als besonders vorteilhaft erwiesen:

13 ± 12 Masseprozent MgCl₂, 31 ± 30 Masseprozent MgSO₄, 31 ± 30 Masseprozent MgO und 5,1 ± 5,0 Masseprozent Wasserglas, wobei ein Anteil von 1 bis 30 Volumenprozent Mikrohohlkugeln als Füllstoff vorgesehen ist.

Bei den Mikrohohlkugeln handelt es sich insbesondere um an sich bekannte funktionelle Leichtgewichtsfüllstoffe, die insbesondere auf Glas- oder keramischer Basis hergestellt sein können, beispielsweise auf silikatischer Basis mit Si0₂, Al₂O₃ als Bestandteilen, gegebenenfalls borhaltig, die bei einer Dichte von 0,7 bis 0,8 g/cm³ eine Schüttdichte von 380 bis 420 g/l aufweisen können und deren Korngröße sich vorteilhafterweise über einen Bereich von 10 µm bis 2000 µm, vorzugsweise von 80 µm bis 1000 µm, erstrecken kann. Besonders vorteilhaft ist dabei der Einsatz von Mikrohohlkugeln mit einer Temperaturbeständigkeit von bis zu 1600 °C und einer Druckfestigkeit von über 23 MPa, beispielsweise von 28 MPa.

Im Hinblick auf die Zusammensetzung der Brandschutzisoliermasse 7 werden beispielhaft die vier folgenden Rezepturen angegeben, mit denen ausnahmslos zumindest die Feuerwiderstandsklasse F 30 nach DIN 4102, teilweise eine Feuerwiderstandsklasse F 120, erreicht wurde:

| Konstituenten der Mischung | Beispiel 1 (in %) | Beispiel 2 (in %) | Beispiel 3 (in %) | Beispiel 4 (in %) |
|---|---|---|---|---|
| MgO | 42,6 | 37,5 | 40,1 | 27,2 |
| MgCl₂ | 20,4 | 18,8 | 1,6 | 10,0 |
| MgSO₄ | 6,7 | 7,5 | 19,5 | 24,0 |
| CaCl₂ | - | - | 5,5 | - |
| Al₂O₃ | - | 3,4 | - | - |
| TiO | - | 4,1 | - | - |
| Wasserglas | 2,0 | 0,9 | 5,1 | 4,7 |
| Säure | - | - | - | 2,3 (HCl) |
| H₂O | 28,3 | 27,8 | 28,2 | 31,8 |
| Summe | 100,0 | 100,0 | 100,0 | 100,0 |

In einer weiteren (fünften) Rezeptur der Brandschutzisoliermasse 7 wurde basierend auf dem Beispiel 1 der Anteil des Magnesiumsulfats durch Magnesiumchlorid und in einer sechsten Rezeptur basierend auf dem Beispiel 3 der Anteil des Magnesiumchlorids durch Magnesiumsulfat ersetzt. Auch hiermit wurde ausnahmslos zumindest die Feuerwiderstandsklasse F 30 nach DIN 4102 erreicht.

## Patentansprüche

1. Feuerwiderstandsfähiges Profilbauteil zur Herstellung von Fenstern, Türen, Wandelementen, Fassaden und dergleichen, umfassend zwei im Wesentlichen U-förmige Profilteile, insbesondere aus stranggepreßtem Aluminium, die eine Innentragschale (3) und eine Außentragschale (4) bilden und an freien Schenkelenden (300, 301 bzw. 400, 401) ihrer Schenkel (5) mittels thermisch trennender Isolierstege (6) zu einem eine Hohlkammer (H) umgebenden Verbundprofil (35) verbunden sind, wobei zwischen der Innentragschale (3) und der Außentragschale (4) das Verbundprofil (35) als Einkammerprofil ausgebildet ist, in dem die Hohlkammer (H) die einzige Kammer ist, welche in einem Kembereich (4a) zumindest teilweise mit einer Brandschutzisoliermasse (7) ausgefüllt ist, und in dem in der Mitte eine Wärmedämmung (38, 38a) angeordnet ist, die eine Sandwichplatte umfaßt.

2. Feuerwiderstandsfähiges Profilbauteil nach Anspruch 1,
**dadurch gekennzeichnet, dass** die Wärmedämmung (38, 38a) Wandungen aufweist, die aus in Brandschutzisoliermasse (7) getauchten Glasfasergewebematten bestehen.

3. Feuerwiderstandsfähiges Profilbauteil nach Anspruch 1 oder 2,
**dadurch gekennzeichnet, dass** die Wärmedämmung (38, 38a) zumindest teilweise aus Mineralwolle besteht.

4. Feuerwiderstandsfähiges Profilbauteil nach Anspruch 1 oder 2,
**dadurch gekennzeichnet, dass** dieBrandschutzisoliermasse(7)mit einer Armierung (39) verstärkt ist.

5. Feuerwiderstandsfähiges Profilbauteil nach einem der Ansprüche 1 bis 4,
**dadurch gekennzeichnet, dass** diefreienSchenkelenden(300, 301, 400, 401) der Innentragschale (3) und Außentragschale (4) jeweils eine hinterschnittene Nut (302, 402) aufweisen, in die die Isolierstege (6) formschlüssig unter Ausbildung eines statisch tragenden Verbundprofiles (35) einsetzbar sind, und dass insbesondere die freien Schenkelenden (300, 301, 400, 401) von der Brandschutzisoliermasse (7) vollständig in der Hohlkammer (H) umschlossen sind.

6. Feuerwiderstandsfähiges Profilbauteil nach einem der Ansprüche 1 bis 5,
**dadurch gekennzeichnet, dass** bei einem Abschmelzen der Innentragschale (3) oder Außentragschale (4) mittels der verbleibenden Innen-oder Außentragschale (3, 4) und der Brandschutzisoliermasse (7) ein statisch tragendes Profil ausbildbar ist.

7. Feuerwiderstandsfähiges Profilbauteil nach einem der Ansprüche 1 bis 6,
**dadurch gekennzeichnet, dass** die Brandschutzisoliermasse (7) formschlüssig und/oder kraftschlüssig mit dem Verbundprofil (35) verbunden ist.

8. Feuerwiderstandsfähiges Profilbauteil nach einem der Ansprüche 1 bis 7,
**dadurch gekennzeichnet, dass** die Brandschutzisoliermasse (7) auf Mineralbasis ausgebildet ist.

9. Feuerwiderstandsfähiges Profilbauteil nach einem der Ansprüche 1 bis 8,
**dadurch gekennzeichnet, dass** die Brandschutzisoliermasse (7) kristallin gebundenes Wasser enthält, welches bei Hitzeeinwirkung freisetzbar ist.

10. Feuerwiderstandsfähiges Profilbauteil nach einem der Ansprüche 1 bis 9,
**dadurch gekennzeichnet, dass** die Brandschutzisoliermasse (7) mit einem metallischen Drahtgewebe (8) verstärkt ist.

11. Feuerwiderstandsfähiges Profilbauteil mit einer in eine Hohlkammer (H) einfüllbaren Brandschutzisoliermasse (7) nach einem der Ansprüche 1 bis 10,
**dadurch gekennzeichnet , dass** die Brandschutzisoliermasse (7) Magnesiumoxychlorid-Zement oder Magnesiumoxysulfat-Zement enthält oder vollständig aus Magnesiumoxychlorid-Zement oder aus Magnesiumoyxsulfat-Zement besteht.

12. Feuerwiderstandsfähiges Profilbauteil nach Anspruch 11,
**dadurch gekennzeichnet, dass** der Magnesiumoxychlorid-Zement eine Zusammensetzung mit einem molaren Verhältnis MgCl₂ / Mg(OH)₂ / H₂O von 1 : (2,5 bis 5) : (8 bis 12) oder der Magnesiumoxysulfat-Zement eine Zusammensetzung mit einem molaren Verhältnis MgSO₄ / Mg(OH)₂ / H₂O von 1 : (2,5 bis 3,5) : (6 bis 10) aufweist.

13. Feuerwiderstandsfähiges Profilbauteil nach Anspruch 11 oder 12,
**dadurch gekennzeichnet, dass** die Brandschutzisoliermasse (7) Magnesiumchlorid und Magnesiumsulfat enthält, wodurch ein vorwiegend Magnesiumchlorid enthaltender Magnesiumoxychlorid-Magnesiumoxysulfat-Zement oder ein vorwiegend Magnesiumsulfat enthaltender Magnesiumoxysulfat-Magnesiumoxychlorid-Zement gebildet wird.

14. Feuerwiderstandsfähiges Profilbauteil nach Anspruch 13,
**dadurch gekennzeichnet, dass** der Magnesiumoxychlorid-Magnesiumoxysulfat-Zement eine Zusammensetzung mit einem molaren Verhältnis MgCl₂ / MgSO₄ von 1 : (0,02 bis 1,9) oder der Magnesiumoxysulfat-Magnesiumchlorid-Zement eine Zusammensetzung mit einem molaren Verhältnis MgSO₄ / MgCl₂ von 1 : (0,02 bis 1,9) aufweist.

15. Feuerwiderstandsfähiges Profilbauteil nach einem der Ansprüche 1 bis 14,
**dadurch gekennzeichnet, dass die** Brandschutzisoliermasse (7) Wasserglas, insbesondere Natronwasserglas, enthält.

16. Feuerwiderstandsfähiges Profilbauteil nach Anspruch 15,
**dadurch gekennzeichnet, dass** das Natronwasserglas eine Zusammensetzung mit einem mittleren molaren Verhältnis Na₂O / SiO₂ von 1 : (1,5 bis 4,0) aufweist.

17. Feuerwiderstandsfähiges Profilbauteil nach Anspruch 11 und einem der Ansprüche 15 oder 16,
**dadurch gekennzeichnet, dass** der Magnesiumoxychlorid-Zement bzw. Magnesiumoxysulfat-Zement oder Magnesiumoxychlorid-Magnesiumoxysulfat-Zement bzw. Magnesiumoxysulfat-Magnesiumoxychlorid-Zement eine Zusammensetzung mit einem mittleren molaren Verhältnis des Salzes (MgCl₂ und/oder MgSO₄) zu Natronwasserglas von 1 : (0,02 bis 0,35) aufweist.

18. Feuerwiderstandsfähiges Profilbauteil nach einem der Ansprüche 1 bis 17,
**dadurch gekennzeichnet, dass** dieBrandschutzisoliermasse (7) Kieselsäure, insbesondere in Gelform, enthält.

19. Feuerwiderstandsfähiges Profilbauteil nach einem der Ansprüche 1 bis 18,
**dadurch gekennzeichnet, dass** mindestens ein aus der Brandschutzisoliermasse (7) vorgefertigtes Formteil (36) mit einem dem gesamten oder einem Teil-Querschnitt der Hohlkammer (H) entsprechenden Querschnitt in der Hohlkammer (H) angeordnet ist.

20. Feuerwiderstandsfähiges Profilbauteil nach einem der Ansprüche 1 bis 19,
**dadurch gekennzeichnet, dass** eineindieHohlkammer(H) einfüllbare aushärtende Brandschutzisoliermasse (7) vorgesehen ist.

21. Feuerwiderstandsfähiges Profilbauteil nach einem der Ansprüche 1 bis 20,
**dadurch gekennzeichnet, dass** dieHohlkammer(H) vollständig mit der Brandschutzisoliermasse (7) ausgefüllt ist.

22. Feuerwiderstandsfähiges Profilbauteil nach einem der Ansprüche 1 bis 20,
**dadurch gekennzeichnet, dass** dieHohlkammer(H)nichtmit Brandschutzisoliermasse (7) ausgefüllte Teilkammern (37) umfaßt.

23. Feuerwiderstandsfähiges Profilbauteil nach Anspruch 22,
**dadurch gekennzeichnet, dass** ein mit Brandschutzisoliermasse (7) befüllter Teil der Hohlkammer (H) durch ein Klebeband (40) von einer nicht mit Brandschutzisoliermasse (7) ausgefüllten Teilkammer (37) abgeschlossen ist.

24. Feuerwiderstandsfähiges Profilbauteil nach Anspruch 23,
**dadurch gekennzeichnet, dass** dasKlebeband(40)mitzweiin die Hohlkammer (H) hineinragenden, sich in einem Abstand (L) gegenüberstehenden Schenkeln (41, 42, 43, 44) der Innen- und/oder Außentragschale (3, 4) verklebt ist und den Abstand (L) zwischen den Schenkeln (41, 42, 42, 43) überbrückt, wobei das Klebeband (40) insbesondere jeweils an Seitenwänden der Schenkel (41, 42, 43, 44) anliegt, die dem mit Brandschutzisoliermasse (7) befüllten befüllten Teil der Hohlkammer (H) zugewandt sind.

25. Feuerwiderstandsfähiges Profilbauteil nach einem der Ansprüche 22 bis 24,
**dadurch gekennzeichnet, dass** einmitBrandschutzisoliermasse (7) befüllter Teil der Hohlkammer (H) durch einen Kunststoffformkörper (45) von einer nicht mit Brandschutzisoliermasse (7) ausgefüllten Teilkammer (37) abgeschlossen ist.

26. Feuerwiderstandsfähiges Profilbauteil nach Anspruch 25,
**dadurch gekennzeichnet, dass** der Kunststoffformkörper (45) auf zwei in die Hohlkammer (H) hineinragenden, sich in einem Abstand (L) gegenüberstehenden Schenkeln (41, 42, 43, 44) der Innen- und/oder Außentragschale (3, 4) aufgeschoben ist und den Abstand (L) zwischen den Schenkeln (41, 42, 42, 43) überbrückt, wobei das Kunststoffformteil (45) insbesondere die freien Enden der Schenkel (41, 42, 43, 44) umfaßt, die in einer Nut (406) des Kunststoffformteils (45) liegen.

27. Feuerwiderstandsfähiges Profilbauteil nach einem der Ansprüche 1 bis 26,
**dadurch gekennzeichnet, dass** dieAußentragschale(4)auf ihrer der Hohlkammer (H) abgewandten Außenseite eine Nut (405) zur Aufnahme einer Dichtung (10) für eine Verglasung (2) aufweist.

28. Feuerwiderstandsfähiges Profilbauteil nach einem der Ansprüche 1 bis 27,
**dadurch gekennzeichnet, dass** dielnnentragschale(3) und/oder Außentragschale (4) Nuten (303, 304, 403, 404) zur Aufnahme von unter Hitzeeinwirkung aufschäumenden Dichtungen (14) aufweisen.

29. Feuerwiderstandsfähiges Profilbauteil nach einem der Ansprüche 1 bis 28,
**dadurch gekennzeichnet, dass** eineGlasleiste(11)anderder Hohlkammer (H) abgewandten Außenseite der Innentragschale (3) und/ oder Außentragschale (4) anbringbar ist.

30. Feuerwiderstandsfähiges Profilbauteil nach einem der Ansprüche 1 bis 29,
**dadurch gekennzeichnet, dass** die Innentragschale (3) und/oder Außentragschale (4) auf ihrer der Hohlkammer (H) abgewandten Außenseite einen vorstehenden Anschlagschenkel (21) mit einer darin eingeformten Nut aufweisen, in die eine Anschlagdichtung (22) einsetzbar ist.

31. Fenster oder Tür, enthaltend mindestens einen Rahmen (R) aus Abschnitten der feuerwiderstandsfähigen Profilbauteile gemäß einem der Ansprüche 1 bis 30 und eine innerhalb des Rahmens (R) gehalterte Verglasung (2) aus einem Brandschutzglas.

32. Fenster oder Tür nach Anspruch 31,
**dadurch gekennzeichnet, dass** die Verglasung (2) in ihrem Randbereich mit U-förmigen, auf die Verglasung (2) aufgesteckten metallischen Formteilen (13) versehen ist und die Formteile (13) mit der Innentragschale (3) und der Außentragschale (4) der Profilbauteile im Bereich der Seitenschenkel (5) verschraubt sind.

33. Fenster oder Tür nach Anspruch 31 oder 32,
**dadurch gekennzeichnet, dass** zwischen der Verglasung (2) und dem Rahmen (R) eine unter Hitzeeinwirkung aufschäumende Dichtung (14) angeordnet ist.

34. Fenster oder Tür nach einem der Ansprüche 31 bis 33,
**dadurch gekennzeichnet, dass** zwischen der Verglasung (2) und dem Rahmen (R) eine die Verglasung (2) randseitig umgreifende und halternde U-förmige metallische Halteleiste (33) mit Seitenschenkeln (33a) und einem diese verbindenden Bodenschenkel (33b) vorgesehen ist, wobei die Seitenschenkel (33a) hohl ausgebildet sind und der Bodenschenkel (33b) mit der Innentragschale (3) und der Außentragschale (4) des Rahmens (R) im Bereich der Seitenschenkel (5) verschraubt ist.

35. Fenster oder Tür nach einem der Ansprüche 31 bis 34,
**dadurch gekennzeichnet, dass** der die Verglasung (2) halternde Rahmen (R) als Flügelrahmen (16) beweglich an einem Blendrahmen (15) aus Abschnitten der Profilbauteile unter Ausbildung einer umlaufenden Falzkammer (F) gehaltert ist, und ein Schloß (17) auf der der Falzkammer (F) zugewandten Seite des Flügelrahmens (16) und ein mit dem Schloß in Eingriff bringbares Schließblech (19) auf der der Falzkammer (F) zugewandten Seite des Blendrahmens (15) jeweils unter Zwischenlage einer Verbindungslasche (18) befestigt sind und die Verbindungslaschen (18) mittels Schrauben an den Schenkeln (5) von Außentragschale (4) und Innentragschale (3) des Blendrahmens (15) bzw. Flügelrahmens (16) befestigt sind.

36. Fenster oder Tür nach Anspruch 35,
**dadurch gekennzeichnet, dass** aufdemBlendrahmen(15)auf der der Falzkammer (F) abgewandten Seite ein Ankerteil (20) aufgebracht und mittels Schrauben an den Seitenschenkeln (5) der Innentragschale (3) und Außentragschale (4) des Blendrahmens (15) befestigt ist.

37. Fenster oder Tür nach Anspruch 35 oder 36,
**dadurch gekennzeichnet, dass** in einem Pfosten (23) des Blendrahmens (15) ein Führungsrohr (24) zur Aufnahme einer Riegelstange (25) in der Brandschutzisoliermasse (7) angeordnet ist.

38. Fenster oder Tür nach einem der Ansprüche 35 bis 37,
**dadurch gekennzeichnet, dass** auf der der Fatzkammer (F) zugewandten Seite des Blendrahmens (15) im Bereich des Seitenschenkels (5) der Außentragschale (4) eine Aufnahmenut (29a) ausgebildet ist, in die eine in die Falzkammer (F) hineinragende Mittelstegdichtung (29) einsetzbar ist und im der Aufnahmenut (29a) gegenüberliegenden und der Falzkammer (F) zugewandten Bereich des Flügelrahmens (16) am Seitenschenkel (5) der Außentragschale (4) desselben eine Anschlagkante (29b) für die Mittelstegdichtung (29) ausgebildet ist.

39. Verfahren zur Herstellung eines feuerwiderstandsfähigen Profilbauteils (1) für die Fertigung von Fenstem, Türen, Wandelementen, Fassaden und dergleichen, insbesondere eines Profilbauteils (1) nach einem der Ansprüche 1 bis 38, wobei zunächst zwei im Wesentlichen U-förmige Profilteile, insbesondere aus stranggepreßtem Aluminium, die eine Innentragschale (3) und eine Außentragschale (4) ausbilden, an ihren freien Schenkelenden (300, 301 bzw. 400, 401) der Schenkel (5) des U-Profils mittels thermisch trennender Isolierstege (6) zu einem eine einzige Hohlkammer (H) umgebenden Einkammerverbundprofil (35) verbunden werden und danach die Hohlkammer (H) in einem Kembereich (4a) mit einer Brandschutzisoliermasse (7) zumindest teilweise ausgefüllt wird, und dass in der Mitte des Einkammerverbundprofils (35) eine Wärmedämmung (38, 38a) eingebracht wird, die eine Sandwichplatte umfaßt.

40. Verfahren nach Anspruch 39,
**dadurch gekennzeichnet, dass** die Isolierstege (6) in an den freien Schenkelenden (300, 301 bzw. 400, 401) der Innen- und Außentragschale (3, 4) befndliche Nuten (302, 402) eingerollt werden.

41. Verfahren nach Anspruch 39 oder 40,
**dadurch gekennzeichnet , dass** als Brandschutzisoliermasse (7) eine in die Hohlkammer (H) einfüllbare aushärtende Brandschutzisoliermasse (7) verwendet wird.

42. Verfahren nach einem der Ansprüche 39 bis 41,
**dadurch gekennzeichnet , dass** die Brandschutzisoliermasse (7) aus einer Mischung von Magnesiumoxid (gebrannte Magnesia) und konzentrierter, insbesondere gesättigter oder übersättigter, wäßriger Magnesiumchloridlösung und/oder Magnesiumsulfatlösung hergestellt wird.

43. Verfahren nach Anspruch 42,
**dadurch gekennzeichnet , dass** die Brandschutzisoliermasse (7) unter Zusatz von Wasserglas, insbesondere Natronwasserglas, hergestellt wird, welches in flüssiger Form in die Brandschutzisoliermasse (7) eingebracht wird, wobei es insbesondere eine Dichte von 1,32 bis 1,55 g/cm³ aufweist.

44. Verfahren nach Anspruch 42 oder 43,
**dadurch gekennzeichnet, dass** die Brandschutzisoliermasse (7) unter Zusatz eines Metallchlorides, wie Kalziumchlorid, hergestellt wird, dessen Kation in der Brandschutzisoliermasse (7) schwerlösliche Sulfate, wie Kalziumsulfat, bildet.

45. Verfahren nach einem der Ansprüche 42 bis 44,
**dadurch gekennzeichnet , dass** eine Brandschutzisoliermasse (7) verwendet wird, die Kieselsäure enthält.

46. Verfahren nach Anspruch 45,
**dadurch gekennzeichnet, dass** die Kieselsäure durch Fällung mittels Metallsalz und/oder Säure aus in der Brandschutzisoliermasse (7) anfänglich enthaltenem Wasserglas erzeugt wird.

47. Verfahren nach einem der Ansprüche 39 bis 46,
**dadurch gekennzeichnet, dass** die Brandschutzisoliermasse (7) aus einer Mischung von 35 ± 25 Masseprozent MgCl₂, 13 ± 12 Masseprozent MgSO₄, 35 ± 25 Masseprozent MgO und 5,1 ± 5,0 Masseprozent einer wäßrigen Lösung von Natronwasserglas unter Zusatz von Wasser hergestellt wird, wobei diese Mischung eine mineralische und/oder organische Säure enthalten kann.

48. Verfahren nach einem der Ansprüche 39 bis 43,
**dadurch gekennzeichnet, dass** die Brändschutzisoliermasse (7) aus einer Mischung von 13 ± 12 Masseprozent MgCl₂, 31 ± 30 Masseprozent MgSO₄, 31 ± 30 Masseprozent MgO und 5,1 ± 5,0 Masseprozent Wasserglas unter Zusatz von Wasser hergestellt wird und einen Anteil von 1 bis 30 Volumenprozent Mikrohohlkugeln als Füllstoff enthält.

49. Verfahren nach einem der Ansprüche 41 bis 48,
**dadurch gekennzeichnet, dass** zur Erzeugung mindestens einer nicht mit Brandschutzisoliermasse (7) ausgefüllten Teilkammer (37) vor dem Verbinden der Innentragschale (3) und der Außentragschale (4) sowie vor dem Befüllen der Hohlkammer (H) mit Brandschutzisoliermasse (7) die nicht zu befüllende Teilkammer (37) mittels eines Klebebandes (40) verschlossen wird, wobei das Klebeband (40) nach dem Aushärten der Brandschutzisoliermasse (7) in der Hohlkammer (H) verbleibt.

50. Verfahren nach Anspruch 49,
**dadurch gekennzeichnet, dass** dasKlebeband(40)mitzweiin die Hohlkammer (H) hineinragenden, sich in einem Abstand (L) gegenüberstehenden Schenkeln (41, 42, 43, 44) der Innen- und/oder Außentragschale (3, 4) verklebt wird.

51. Verfahren nach einem der Ansprüche 41 bis 50,
**dadurch gekennzeichnet, dass** zur Erzeugung mindestens einer nicht mit Brandschutzisoliermasse (7) ausgefüllten Teilkammer (37) vor dem Befüllen der Hohlkammer (H) mit Brandschutzisoliermasse (7) die nicht zu befüllende Teilkammer (37) mittels eines Kunststoffformkörpers (45) verschlossen wird, wobei der Kunststoffformkörper (45) nach dem Aushärten der Brandschutzisoliermasse (7) in der Hohlkammer (H) verbleibt.

52. Verfahren nach Anspruch 51,
**dadurch gekennzeichnet, dass** der Kunstststoffformkörper (45) auf zwei in die Hohlkammer (H) hineinragende, sich in einem Abstand (L) gegenüberstehenden Schenkel (41, 42, 43, 44) der Innen- und/oder Außentragschale (3, 4) aufgeschoben wird, wobei der Kunststoffformkörper (45) insbesondere formschlüssig die freien Enden der Schenkel (41, 42, 43, 44) umfaßt.

53. Verfahren nach einem der Ansprüche 41 bis 52,
**dadurch gekennzeichnet, dass** zur Erzeugung mindestens einer nicht mit Brandschutzisoliermasse (7) ausgefüllten Teilkammer (37) in der Hohlkammer (H) vor dem Befüllen der Hohlkammer (H) mit Brandschutzisoliermasse (7) in die Hohlkammer (H) mindestens ein Formteil eingelegt wird, welches nach dem Befüllen und dem Aushärten der Brandschutzisoliermasse (7) wieder aus dem Profilbauteil (1) herausgezogen wird.

54. Verfahren nach einem der Ansprüche 41 bis 52, insbesondere zur Herstellung von Rahmen (R) für Fenster oder Türen gemäß den Ansprüchen 31 bis 38,
**dadurch gekennzeichnet , dass** das aus Innentragschale (3), Außentragschale (4) und Isolierstegen (6) gebildete Verbundprofil (35) zu Abschnitten (R1, R2, R3, R4) abgelängt und in den Eckbereichen zu einem Rahmen (R) verbunden werden, nachfolgend mindestens eine in die vom Verbundprofil (35) umgebene Hohlkammer (H) führende Bohrung (B) in den Rahmen (R) eingebracht wird, dann die aushärtende Brandschutzisoliermasse (7) über die Bohrung (B) in die Hohlkammer (H) eingeführt wird und nachfolgend die Bohrung (B) wieder verschlossen wird.

## Claims

1. Fire-resistant profile component for producing windows, doors, wall elements, facades and the like, comprising two essentially U-shaped profile parts, in particular made of extruded aluminium, which form an inner supporting shell (3) and an outer supporting shell (4) and are connected at free leg ends (300, 301 and 400, 401, respectively of their legs (5) by means of thermally separating insulating bars (6) to form a composite profile (35) surrounding a hollow chamber (H), the composite profile (35) being formed between the inner supporting shell (3) and the outer supporting shell (4) as a single-chamber profile, in which the hollow chamber (H) is the single chamber, which is at least partially filled in a core region (4a) with a fireproof insulating material (7), and in the centre of which is arranged a thermal insulator (38, 38a), comprising a sandwich panel.

2. Fire-resistant profile component according to claim 1, **characterised in that** the thermal insulator (38, 38a) has walls consisting of fibreglass-woven mats dipped in a fireproof insulating material (7).

3. Fire-resistant profile component according to either claim 1 or claim 2, **characterised in that** the thermal insulator (38, 38a) consists at least in part of mineral wool.

4. Fire-resistant profile component according to either claim 1 or claim 2, **characterised in that** the fireproof insulating material (7) is strengthened with a reinforcement (39).

5. Fire-resistant profile component according to any one of claims 1 to 4, **characterised in that** the free leg ends (300, 301, 400, 401) of the inner supporting shell (3) and the outer supporting shell (4) have in each case an undercut groove (302, 402), into which the insulating bars (6) can be inserted with positive engagement, forming a statically load-bearing composite profile (35), and that in particular, the free leg ends (300, 301, 400, 401) are completely enclosed by the fireproof insulating material (7) within the hollow chamber (H).

6. Fire-resistant profile component according to any one of claims 1 to 5, **characterised in that**, when the inner supporting shell (3) or the outer supporting shell (4) begins to melt, a statically load-bearing profile can be formed by means of the remaining inner or outer supporting shell (3, 4) and the fireproof insulating material (7).

7. Fire-resistant profile component according to any one of claims 1 to 6, **characterised in that** the fireproof insulating material (7) is positively and/or frictionally connected to the composite profile (35).

8. Fire-resistant profile component according to any one of claims 1 to 7, **characterised in that** the fireproof insulating material (7) is mineral-based.

9. Fire-resistant profile component according to any one of claims 1 to 8, **characterised in that** the fireproof insulating material (7) contains crystalline-bound water, which can be released under the effect of heat.

10. Fire-resistant profile component according to any one of claims 1 to 9, **characterised in that** the fireproof insulating material (7) is reinforced with a metal wire mesh (8).

11. Fire-resistant profile component with a fireproof insulating material (7) with which a hollow chamber (H) can be filled, according to any one of claims 1 to 10, **characterised in that** the fireproof insulating material (7) contains magnesium oxychloride cement or magnesium oxysulphate cement, or consists entirely of magnesium oxychloride cement or magnesium oxysulphate cement.

12. Fire-resistant profile component according to claim 11, **characterised in that** the magnesium oxychloride cement has a composition with a molar ratio of MgCl₂/Mg(OH)₂/H₂O of 1 : (2.5 to 5) : (8 to 12), or the magnesium oxysulphate cement has a composition with a molar ratio of MgSO₄/Mg(OH)₂/H₂O of 1 : (2.5 to 3.5) : (6 to 10).

13. Fire-resistant profile component according to either claim 11 or claim 12, **characterised in that** the fireproof insulating material (7) contains magnesium chloride and magnesium sulphate, whereby a magnesium oxychloride/magnesium oxysulphate cement predominantly containing magnesium chloride, or a magnesium oxysulphate/magnesium oxychloride cement predominantly containing magnesium sulphate is formed.

14. Fire-resistant profile component according to claim 13, **characterised in that** the magnesium oxychloride/magnesium oxysulphate cement has a composition with a molar ratio of MgCl₂/MgSO₄ of 1 : (0.02 to 1.9), or the magnesium oxysulphate/magnesium oxychloride cement has a composition with a molar ratio MgSO₄/MgCl₂ of 1 : (0.02 to 1.9).

15. Fire-resistant profile component according to any one of claims 1 to 14, **characterised in that** the fireproof insulating material (7) contains water glass, in particular soda water glass.

16. Fire-resistant profile component according to claim 15, **characterised in that** the soda water glass has a composition with an average molar ratio of Na₂O/SiO₂ of 1 : (1.5 to 4.0).

17. Fire-resistant profile component according to claim 11 and either claim 15 or claim 16, **characterised in that** the magnesium oxychloride cement or magnesium oxysulphate cement or magnesium oxychloride/magnesium oxysulphate cement or magnesium oxysulphate/magnesium oxychloride cement has a composition with an average molar ratio of salt (MgCl₂ and/or MgSO₄) to soda water glass of 1 : (0.02 to 0.35).

18. Fire-resistant profile component according to any one of claims 1 to 17, **characterised in that** the fireproof insulating material (7) contains silica, in particular in gel form.

19. Fire-resistant profile component according to any one of claims 1 to 18, **characterised in that** at least one moulded part (36) prefabricated from the fireproof insulating material (7), with a cross section corresponding to the entire cross section or a part-cross section of the hollow chamber (H), is arranged in the hollow chamber (H).

20. Fire-resistant profile component according to any one of claims 1 to 19, **characterised in that** a curable fireproof insulating material (7) with which the hollow chamber (H) can be filled is provided.

21. Fire-resistant profile component according to any one of claims 1 to 20, **characterised in that** the hollow chamber (H) is completely filled with the fireproof insulating material (7).

22. Fire-resistant profile component according to one of claims 1 to 20, **characterised in that** the hollow chamber (H) comprises part-chambers (37) that are not filled with fireproof insulating material (7).

23. Fire-resistant profile component according to claim 22, **characterised in that** a part of the hollow chamber (H) that is filled with fireproof insulating material (7) is closed off from a part-chamber (37) that is not filled with fireproof insulating material (7) by an adhesive strip (40).

24. Fire-resistant profile component according to claim 23, **characterised in that** the adhesive strip (40) is adhesively attached to two legs (41, 42, 43, 44) of the inner and/or outer supporting shell (3, 4) which protrude into the hollow chamber (H) and lie opposite each other at a distance (L), and bridges the distance (L) between the legs (41, 42, 43, 44), the adhesive strip (40) in particular resting respectively against side walls of the legs (41, 42, 43, 44) which are facing the part of the hollow chamber (H) that is filled with the fireproof insulating material (7).

25. Fire-resistant profile component according to any one of claims 22 to 24, **characterised in that** a part of the hollow chamber (H) that is filled with fireproof insulating material (7) is closed off from a part-chamber (37) that is not filled with fireproof insulating material (7) by a moulded plastic body (45).

26. Fire-resistant profile component according to claim 25, **characterised in that** the moulded plastic body (45) is pushed onto two legs (41, 42, 43, 44) of the inner and/or outer supporting shell (3, 4) which protrude into the hollow chamber (H) and lie opposite each other at a distance (L), and bridges the distance (L) between the legs (41, 42, 43, 44), the moulded plastic part (45) in particular embracing the free ends of the legs (41, 42, 43, 44), which lie in a groove (406) of the moulded plastic part (45).

27. Fire-resistant profile component according to any one of claims 1 to 26, **characterised in that** the outer supporting shell (4) has on its outer side facing away from the hollow chamber (H) a groove (405) for receiving a seal (10) for glazing (2).

28. Fire-resistant profile component according to any one of claims 1 to 27, **characterised in that** the inner supporting shell (3) and/or the outer supporting shell (4) have grooves (303, 304, 403, 404) for receiving seals (14) which expand under the effect of heat.

29. Fire-resistant profile component according to any one of claims 1 to 28, **characterised in that** a glazing bar (11) can be attached to the outer side, facing away from the hollow chamber (H), of the inner supporting shell (3) and/or the outer supporting shell (4).

30. Fire-resistant profile component according to any one of claims 1 to 29, **characterised in that** the inner supporting shell (3) and/or the outer supporting shell (4) have on their outer side, facing away from the hollow chamber (H), a projecting stop leg (21) with a groove formed in it, into which a stop seal (22) can be inserted.

31. Window or door, comprising at least one frame (R) made up of sections of the fire-resistant profile component according to any one of claims 1 to 30 and glazing (2) of a fireproof glass held within the frame (R).

32. Window or door according to claim 31, **characterised in that** the glazing (2) is provided in its edge region with U-shaped metallic moulded parts (13), fitted onto the glazing (2), and the moulded parts (13) are screwed to the inner supporting shell (3) and the outer supporting shell (4) of the profile components in the region of the side legs (5).

33. Window or door according to either claim 31 or claim 32, **characterised in that** a seal (14) which expands under the effect of heat is arranged between the glazing (2) and the frame (R).

34. Window or door according to any one of claims 31 to 33, **characterised in that** a U-shaped metallic holding bar (33) with side legs (33a) and a bottom leg (33b) connecting said side legs is provided between the glazing (2) and the frame (R), engages around the edges of the glazing (2) and holds it, the side legs (33a) being made hollow and the bottom leg (33b) being screwed to the inner supporting shell (3) and the outer supporting shell (4) of the frame (R) in the region of the side legs (5).

35. Window or door according to any one of claims 31 to 34, **characterised in that** the frame (R) holding the glazing (2) is movably held as a sash or leaf frame (16) on a casing (15) made up of sections of the profile components while forming a peripheral rebate chamber (F), and a lock (17) is fastened on the side of the sash or leaf frame (16) that is facing the rebate chamber (F) and a striking plate (19), which can be brought into engagement with the lock, is fastened on the side of the casing (15) that is facing the rebate chamber (F), in each case with a backplate (18) interposed, and the backplates (18) are fastened by means of screws to the legs (5) of the outer supporting shell (4) and the inner supporting shell (3) of the casing (15) and sash or leaf frame (16), respectively.

36. Window or door according to claim 35, **characterised in that** an anchor part (20) is fitted on the casing (15), on the side facing away from the rebate chamber (F), and is fastened by means of screws to the side legs (5) of the inner supporting shell (3) and the outer supporting shell (4) of the casing (15).

37. Window or door according to either claim 35 or claim 36, **characterised in that** a guiding tube (24) for receiving a locking bar (25) is arranged in the fireproof insulating material (7) in a post (23) of the casing (15).

38. Window or door according to any one of claims 35 to 37, **characterised in that** a receiving groove (29a), into which a centre-bar seal (29) protruding into the rebate chamber (F) can be inserted, is formed on the side of the casing (15) that is facing the rebate chamber (F) in the region of the side leg (5) of the outer supporting shell (4), and a stop edge (29b) for the centre-bar seal (29) is formed in the region of the sash or leaf frame (16) lying opposite the receiving groove (29a) and facing the rebate chamber (F), on the side leg (5) of the outer supporting shell (4) of the same.

39. Method for producing a fire-resistant profile component (1) for the production of windows, doors, wall elements, facades and the like, in particular a profile component (1) according to any one of claims 1 to 38, wherein firstly two essentially U-shaped profile parts, in particular made of extruded aluminium, which form an inner supporting shell (3) and an outer supporting shell (4), are connected at their free leg ends (300, 301 and 400, 401, respectively) of the legs (5) of the U-profile by means of thermally separating insulating bars (6) to form a single chamber composite profile (35) surrounding a single hollow chamber (H), and after that the hollow chamber (H) is at least partially filled in a core region (4a) with a fireproof insulating material (7) and that, in the centre of the single-chamber composite profile (35) a thermal insulator (38, 38a) is arranged, comprising a sandwich panel.

40. Method according to claim 39, **characterised in that** the insulating bars (6) are rolled into grooves (302, 402) located at the free leg ends (300, 301 and 400, 401, respectively) of the inner and outer supporting shells (3, 4).

41. Method according to either claim 39 or claim 40, **characterised in that** a curing fireproof insulating material (7) with which the hollow chamber (H) can be filled is used as the fireproof insulating material (7).

42. Method according to any one of claims 39 to 41, **characterised in that** the fireproof insulating material (7) is produced from a mixture of magnesium oxide (calcined magnesia) and concentrated, in particular saturated or supersaturated, aqueous magnesium chloride and/or magnesium sulphate solution.

43. Method according to claim 42, **characterised in that** the fireproof insulating material (7) is prepared with the addition of water glass, in particular soda water glass, which is introduced into the fireproof insulating material (7) in liquid form, having in particular a density of from 1.32 to 1.55 g/cm³.

44. Method according to either claim 42 or claim 43, **characterised in that** the fireproof insulating material (7) is prepared with the addition of a metal chloride, such as calcium chloride, the cation of which forms scarcely soluble sulphates, such as calcium sulphate, in the fireproof insulating material (7).

45. Method according to any one of claims 42 to 44, **characterised in that** a fireproof insulating material (7) which contains silica is used.

46. Method according to claim 45, **characterised in that** the silica is produced by precipitation by means of metal salt and/or acid from water glass initially contained in the fireproof insulating material (7).

47. Method according to any one of claims 39 to 46, **characterised in that** the fireproof insulating material (7) is prepared from a mixture of 35 ± 25 per cent by weight of MgCl₂, 13 ± 12 per cent by weight of MgSO₄, 35 ± 25 per cent by weight of MgO and 5.1 ± 5.0 per cent by weight of an aqueous solution of soda water glass, with the addition of water, it being possible for this solution to contain a mineral and/or organic acid.

48. Method according to any one of claims 39 to 43, **characterised in that** the fireproof insulating material (7) is prepared from a mixture of 13 ± 12 per cent by weight of MgCl₂, 31 ± 30 per cent by weight of MgSO₄, 31 ± 30 per cent by weight of MgO and 5.1 ± 5.0 per cent by weight of water glass, with the addition of water, and contains a proportion of 1 to 30 percent by volume of micro hollow spheres as a filler.

49. Method according to any one of claims 41 to 48, **characterised in that**, to produce at least one part-chamber (37) that is not filled with fireproof insulating material (7), before connecting the inner supporting shell (3) and the outer supporting shell (4) and before filling the hollow chamber (H) with fireproof insulating material (7), the part-chamber (37) that is not to be filled is closed by means of an adhesive strip (40), the adhesive strip (40) remaining in the hollow chamber (H) after the fireproof insulating material (7) has cured.

50. Method according to claim 49, **characterised in that** the adhesive strip (40) is adhesively attached to two legs (41, 42, 43, 44) of the inner and/or outer supporting shell (3, 4) which protrude into the hollow chamber (H) and lie opposite each other at a distance (L).

51. Method according to any one of claims 41 to 50, **characterised in that**, to produce at least one part-chamber (37) that is not filled with fireproof insulating material (7), before filling the hollow chamber (H) with fireproof insulating material (7), the part-chamber (37) that is not to be filled is closed by means of a moulded plastic body (45), the moulded plastic body (45) remaining in the hollow chamber (H) after the fireproof insulating material (7) has cured.

52. Method according to claim 51, **characterised in that** the moulded plastic body (45) is pushed onto two legs (41, 42, 43, 44) of the inner and/or outer supporting shell (3, 4) which protrude into the hollow chamber (H) and lie opposite each other at a distance (L), the moulded plastic part (45) in particular embracing the free ends of the legs (41, 42, 43, 44) with positive engagement.

53. Method according to any one of claims 41 to 52, **characterised in that**, to produce at least one part-chamber (37) that is not filled with fireproof insulating material (7) in the hollow chamber (H), before filling the hollow chamber (H) with fireproof insulating material (7), at least one moulded part is placed in the hollow chamber (H), which part is pulled out of the profile component (1) again after the fireproof insulating material (7) has been used for filling and has cured.

54. Method according to any one of claims 41 to 52, in particular for producing frames (R) for windows or doors according to claims 31 to 38, **characterised in that** the composite profile (35) formed by the inner supporting shell (3), the outer supporting shell (4) and insulating bars (6) is cut to length in sections (R1, R2, R3, R4) and connected in the corner regions to form a frame (R), subsequently at least one bore (B), leading into the hollow chamber (H) surrounded by the composite profile (35), is made in the frame (R), then the curing fireproof insulating material (7) is introduced into the hollow chamber (H) via the bore (B) and subsequently the bore (B) is closed again.

## Revendications

1. Elément profilé apte à la résistance au feu, pour la fabrication de fenêtres, portes, éléments de parois, façades et analogues, comprenant deux parties de profilé sensiblement en forme de U, en particulier en aluminium filé à la presse, qui forment une coquille porteuse intérieure (3) et une coquille porteuse extérieure (4) et qui sont réunies, à des extrémités libres (300, 301, respectivement 400, 401) de leurs branches (5) au moyen d'entretoises isolantes (6) à coupure thermique, pour former un profilé composite (35) qui entoure une chambre creuse (H), et dans lequel, entre la coquille porteuse intérieure (3) et la coquille porteuse extérieure (4), le profilé composite (35) constitue un profilé à chambre unique dans lequel la chambre creuse (H) est la chambre unique qui est au moins partiellement remplie d'une masse isolante de protection contre l'incendie (7) dans une zone centrale (4a), et dans lequel est disposée au centre une isolation thermique (38, 38a) qui comporte un panneau sandwich.

2. Elément profilé apte à la résistance au feu selon la revendication 1, **caractérisé en ce que** l'isolation thermique (38, 38a) présente des parois qui sont à base de mats en fibre de verre textile plongés dans de la masse isolante de protection contre l'incendie (7).

3. Elément profilé apte à la résistance au feu selon la revendication 1 ou 2, **caractérisé en ce que** l'isolation thermique (38, 38a) est au moins en partie à base de laine minérale.

4. Elément profilé apte à la résistance au feu selon la revendication 1 ou 2, **caractérisé en ce que** la masse isolante de protection contre l'incendie (7) est renforcée avec une armure (39).

5. Elément profilé apte à la résistance au feu selon une des revendications 1 à 4,
**caractérisé en ce que** les extrémités libres (300, 301, 400, 401) des branches de la coquille porteuse intérieure (3) et de la coquille porteuse extérieure (4) présentent chacune une rainure à contre-dépouille (302, 402) dans laquelle les entretoises isolantes (6) peuvent être insérées par complémentarité de formes avec formation d'un profilé composite (35) capable de supporter une charge statique, et **en ce que** en particulier les extrémités libres (300, 301, 400, 401) des branches sont entourées complètement dans la chambre creuse (H) par la masse isolante contre l'incendie (7).

6. Elément profilé apte à la résistance au feu selon une des revendications 1 à 5,
**caractérisé en ce que**, en cas de fusion de la coquille porteuse intérieure (3) ou de la coquille porteuse extérieure (4), un profilé capable de supporter une charge statique peut être formé au moyen de la coquille intérieure ou extérieure restante (3, 4) et de la masse isolante (7) de protection contre l'incendie.

7. Elément profilé apte à la résistance au feu selon une des revendications 1 à 6,
**caractérisé en ce que** la masse isolante de protection contre l'incendie (7) est reliée au profilé composite (35) par une liaison par complémentarité de formes et/ou par action de force.

8. Elément profilé apte à la résistance au feu selon une des revendications 1 à 7,
**caractérisé en ce que** la masse isolante de protection contre l'incendie (7) est à base minérale.

9. Elément profilé apte à la résistance au feu selon une des revendications 1 à 8,
**caractérisé en ce que** la masse isolante de protection contre l'incendie (7) contient de l'eau de constitution de cristal, qui peut être libérée sous l'effet de la chaleur.

10. Elément profilé apte à la résistance au feu selon une des revendications 1 à 9,
**caractérisé en ce que** la masse isolante de protection contre l'incendie (7) est renforcée d'une toile métallique (8).

11. Elément profilé apte à la résistance au feu, comprenant une masse isolante de protection contre l'incendie (7) qui peut être chargée dans une chambre creuse (H) selon une des revendications 1 à 10,
**caractérisé en ce que** la masse isolante de protection contre l'incendie (7) contient un ciment d'oxychlorure de magnésium ou un ciment d'oxysulfate de magnésium ou est entièrement composée d'un ciment d'oxychlorure de magnésium ou d'un ciment d'oxysulfate de magnésium.

12. Elément profilé apte à la résistance au feu selon la revendication 11,
**caractérisé en ce que** le ciment d'oxychlorure de magnésium possède une composition ayant un rapport molaire MgCl₂ / Mg(OH)₂ / H₂O de 1 : (2,5 à 5) ; (8 à 12) ou bien le ciment d'oxysulfate de magnésium possède une composition ayant un rapport molaire MgSO₄ / Mg(OH)₂ / H₂O de 1 : (2,5 à 3,5) ; (6 à 10).

13. Elément profilé apte à la résistance au feu selon la revendication 11 ou 12,
**caractérisé en ce que** la masse isolante de prrotection contre l'incendie (7) contient du chlorure de magnésium ou du sulfate de magnésium, de sorte qu'il se forme un ciment d'oxychlorure de magnésium-oxysulfate de magnésium contenant principalement du chlorure de magnésium ou un ciment d'oxysulfate de magnésium-oxychlorure de magnésium contenant principalement du sulfate de magnésium.

14. Elément profilé apte à la résistance au feu selon la revendication 13, **caractérisé en ce que** le ciment d'oxychlorure de magnésium-oxysulfate de magnésium possède une composition ayant un rapport molaire MgCl₂ / MgSO₄ de 1 : (0,02 à 1,9) ou bien le ciment d'oxysulfate de magnésium-chlorure de magnésium possède une composition ayant un rapport molaire MgSO₄ / MgCl₂ de 1 : (0,02 à 1,9).

15. Elément profilé apte à la résistance au feu selon une des revendications 1 à 14,
**caractérisé en ce que** la masse isolante de protection contre l'incendie (7) contient du verre soluble, en particulier du silicate de soude.

16. Elément profilé apte à la résistance au feu selon la revendication 15, **caractérisé en ce que** le silicate de soude possède une composition ayant un rapport molaire moyen Na₂O / SiO₂ de 1 : (1,5 à 4,0).

17. Elément profilé apte à la résistance au feu selon la revendication 11 et une des revendications 15 ou 16,
**caractérisé en ce que** le ciment d'oxychlorure de magnésium resp. le ciment d'oxysulfate de magnésium ou le ciment d'oxychlorure de magnésium-oxysulfate de magnésium resp le ciment d'oxysulfate de magnésium-oxychlorure de magnésium possède une composition ayant un rapport molaire moyen du sel (MgCl₂ et/ou MgSO₄) au silicate de sodium de 1 : (0,02 à 0,35).

18. Elément profilé apte à la résistance au feu selon une des revendications 1 à 17,
**caractérisé en ce que** la masse isolante de protection contre l'incendie (7) contient de l'acide silicique, en particulier sous forme de gel.

19. Elément profilé apte à la résistance au feu selon une des revendications 1 à 18,
**caractérisé en ce qu'**au moins un élément préformé (36) préfabriqué à partir de la masse isolante de protection contre l'incendie (7) et qui possède une section correspondant à la section totale ou à une section partielle de la chambre creuse (H) est disposé dans la chambre creuse (H).

20. Elément profilé apte à la résistance au feu selon une des revendications 1 à 19,
**caractérisé en ce qu'**il est prévu une masse isolante de protection contre l'incendie (7) durcissable et pouvant être insérée dans la chambre creuse (H).

21. Elément profilé apte à la résistance au feu selon une des revendications 1 à 20,
**caractérisé en ce que** la chambre creuse (H) est entièrement remplie de la masse isolante de protection contre l'incendie (7).

22. Elément profilé apte à la résistance au feu selon une des revendications 1 à 20,
**caractérisé en ce que** la chambre creuse (H) comprend des chambres partielles (37) qui ne sont pas remplies de masse isolante de protection contre l'incendie (7).

23. Elément profilé apte à la résistance au feu selon la revendication 22,
**caractérisé en ce qu'**une partie de la chambre creuse (H) qui est remplie de masse isolante de protection contre l'incendie (7) est séparée par une bande adhésive (40) d'une chambre partielle (37) qui n'est pas remplie de masse isolante de protection contre l'incendie (7).

24. Elément profilé apte à la résistance au feu selon la revendication 23,
**caractérisé en ce que** la bande adhésive (40) est collée à deux branches (41, 42, 43, 44) de la coquille porteuse intérieure et/ou de la coquille porteuse extérieure (3, 4) en saillie dans la chambre creuse (H) et opposées face à face à une distance d'écartement (L) et couvre la distance (L) entre les branches (41, 42, 43, 44), la bande adhésive (40) étant appliquée en particulier sur des parois latérales des branches (41, 42, 43, 44) qui sont dirigées vers la partie de la chambre creuse (H) qui est remplie de masse isolante de protection contre l'incendie (7).

25. Elément profilé apte à la résistance au feu selon une des revendications 22 à 24,
**caractérisé en ce qu'**une partie de la chambre creuse (H) qui est remplie de masse isolante de protection contre l'incendie (7) est séparée d'une chambre partielle (37) qui n'est pas remplie de masse isolante de protection contre l'incendie (7) par un corps préformé en matière plastique (45).

26. Elément profilé apte à la résistance au feu selon la revendication 25,
**caractérisé en ce que** le corps préformé en matière plastique (45) est emboîté sur deux branches (41, 42, 43, 44) de la coquille porteuse intérieure et/ou de la coquille porteuse extérieure (3, 4) en saillie dans la chambre creuse (H) et opposées face à face à une distance d'écartement (L) et couvre la distance (L) entre les branches (41, 42, 43, 44), l'élément préformé en matière plastique (45) comprenant en particulier les extrémités libres des branches (41,42, 43,44) qui se trouvent dans une rainure (406) de l'élément préformé en matière plastique (45).

27. Elément profilé apte à la résistance au feu selon une des revendications 1 à 26,
**caractérisé en ce que** la coquille porteuse extérieure (4) présente, sur son côté extérieur qui est éloigné de la chambre creuse (H), une rainure (405) destinée à recevoir une garniture d'étanchéité (10) pour un vitrage (2).

28. Elément profilé apte à la résistance au feu selon une des revendications 1 à 27,
**caractérisé en ce que** la coquille porteuse intérieure (3) et/ou la coquille porteuse extérieure (4) présentent des rainures (303, 304, 403, 404) destinées à recevoir des garnitures d'étanchéité (14) qui gonflent en mousse sous l'effet de la chaleur.

29. Elément profilé apte à la résistance au feu selon une des revendications 1 à 28,
**caractérisé en ce qu'**une parclose (11) peut être montée contre le côté extérieur, éloigné de la chambre creuse (H), de la coquille porteuse intérieure (3) et/ou de la coquille porteuse extérieure (4).

30. Elément profilé apte à la résistance au feu selon une des revendications 1 à 29,
**caractérisé en ce que** la coquille porteuse intérieure (3) et/ou la coquille porteuse extérieure (4) présentent, sur le côté extérieur, éloigné de la chambre creuse (H), une branche de butée saillante (21) munie d'une rainure formée intérieurement dans laquelle peut être insérée une garniture d'étanchéité de butée (22).

31. Fenêtre ou porte comprenant au moins un châssis (R) formé de tronçons des éléments profilés aptes à la résistance au feu selon une des revendications 1 à 30, et un vitrage (2) tenu à l'intérieur du châssis (R) et fait d'une vitre de protection contre l'incendie.

32. Fenêtre ou porte selon la revendication 31,
**caractérisée en ce que** le vitrage (2) est muni, dans sa région marginale, d'éléments préformés métalliques (13) en forme de U, emboîtés sur le vitrage (2) et les éléments préformés (13) sont vissés à la coquille porteuse intérieure (3) et à la coquille porteuse extérieure (4) des éléments profilés dans la région des branches latérales (5).

33. Fenêtre ou porte selon la revendication 31 ou 32,
**caractérisée en ce qu'**une garniture d'étanchéité (14) qui se gonfle en mousse sous l'effet de la chaleur est disposée entre le vitrage (2) et le châssis (R).

34. Fenêtre ou porte selon une des revendications 31 à 33,
**caractérisée en ce qu'**entre le vitrage (2) et le châssis (R) est prévue une réglette de retenue métallique (33) en forme de U, possédant des branches latérales (33a) et une branche de fond (33b) qui les relie, qui entoure et retient le vitrage (2) le long du bord, les branches latérales (33a) étant creuses et la branche de fond (33b) étant vissée à la coquille porteuse intérieure (3) et à la coquille porteuse extérieure (4) du châssis (R) dans la région der branches latérales (5).

35. Fenêtre ou porte selon une des revendications 31 à 34,
**caractérisée en ce que** le châssis (R) qui tient le vitrage (2), qui constitue un châssis ouvrant (16), est fixé de façon mobile à un châssis dormant (15) composé de tronçons des éléments profilés avec formation d'une chambre de feuillure périphérique (F), et une serrure (17) est fixée sur le côté du châssis ouvrant (16) dirigé vers la chambre de feuillure (F) et une gâche (19) qui peut être mise en prise avec la serrure est fixée sur le côté du châssis dormant (15) qui est dirigé vers la chambre de feuillure (F), à chaque fois avec interposition d'une languette d'assemblage (18), et les languettes d'assemblage (18) sont fixées à l'aide de vis aux branches (5) de la coquille porteuse extérieure (4) et de la coquille porteuse intérieure (3) du châssis dormant (15), respectivement du châssis ouvrant (16).

36. Fenêtre ou porte selon la revendication 35,
**caractérisée en ce que**, sur le châssis dormant (15), sur le côté éloigné de la chambre de feuillure (F), est fixée une partie d'ancrage (20) qui est fixée au moyen de vis aux branches latérales (5) de la coquille porteuse intérieure (3) et de la coquille porteuse extérieure (4) du châssis dormant (15).

37. Fenêtre ou porte selon la revendication 35 ou 36,
**caractérisée en ce que**, dans un montant (23) du châssis dormant (15), un tube de guidage (24) destiné à loger une tringle de verrouillage (25) est disposé dans la masse isolante de protection contre l'incendie (7).

38. Fenêtre ou porte selon une des revendications 35 à 37,
**caractérisé en ce que**, sur le côté du châssis dormant (15) qui est dirigé vers la chambre de feuillure (F), est formée, dans la région de la branche latérale (5) de la coquille porteuse extérieure (4), une rainure réceptrice (29a) dans laquelle peut être insérée une garniture d'étanchéité de barrette centrale (29) en saillie dans la chambre de feuillure (F) et, dans la région du châssis ouvrant (16) qui fait face à la rainure réceptrice (29a) et est dirigée vers la chambre de feuillure (F), sur la branche latérale (5) de la coquille porteuse extérieure (4) de ce châssis, est formé un bord de butée (29b) pour la garniture d'étanchéité de barrette centrale (29).

39. Procédé de fabrication d'un élément profilé apte à la résistance au feu (1) pour la fabrication de fenêtres, portes, éléments de paroi, façades et similaires, en particulier d'un élément profilé (1) selon une des revendications 1 à 38, dans lequel on assemble tout d'abord deux éléments profilés sensiblement en forme de U, en particulier en aluminium filé à la presse, qui forment une coquille porteuse intérieure (3) et une coquille porteuse extérieure (4), aux extrémités libres (300, 301, respectivement 400, 401) des branches (5) du profilé en U, au moyen d'entretoises isolantes (6) formant coupure thermique, pour obtenir un profilé composite à chambre unique (35) qui entoure une chambre creuse unique (H), et ensuite on remplit la chambre creuse (H) au moins partiellement dans une zone centrale (4a) d'une masse isolante de protection contre l'incendie (7), et au centre du profilé composite à chambre unique (35), on introduit une isolation thermique (38, 38a) qui comprend un panneau sandwich.

40. Procédé selon la revendication 39,
**caractérisé en ce qu'**on sertit les entretoises isolantes (6) par moletage dans des rainures (302, 402) qui se trouvent aux extrémités libres (300, 300, respectivement 400, 401) des branches de la coquille porteuse intérieure et de la coquille porteuse extérieure (3, 4).

41. Procédé selon la revendication 39 ou 40,
**caractérisé en ce qu'**on utilise comme masse isolante de protection contre l'incendie (7) une masse isolante de protection contre l'incendie (7) durcissable, qui peut être introduite dans la chambre creuse (H).

42. Procédé selon une des revendications 39 à 41,
**caractérisé en ce que** la masse isolante de protection contre l'incendie (7) est produite à partir d'un mélange d'oxyde de magnésium, (magnésie calcinée) et d'une solution de chlorure de magnésium et/ou solution de sulfate de magnésium aqueuse, concentrée, en particulier saturée ou sursaturée.

43. Procédé selon la revendication 42,
**caractérisé en ce que** la masse isolante de protection contre l'incendie (7) est produite avec addition de verre soluble, en particulier de silicate de soude, qui est introduit sous forme liquide dans la masse isolante de protection contre l'incendie (7), ce verre présentant en particulier une densité de 1, 32 à 1,55 g/cm³.

44. Procédé selon la revendication 42 ou 43,
**caractérisé en ce que** la masse isolante de protection contre l'incendie (7) est produite avec addition d'un chlorure métallique comme le chlorure de calcium, dont le cation forme des sulfates difficilement solubles dans la masse isolante de protection contre l'incendie (7), comme le sulfate de calcium.

45. Procédé selon l'une des revendications 42 à 44,
**caractérisé en ce qu'**on utilise une masse isolante de protection contre l'incendie (7) qui contient de l'acide silicique.

46. Procédé selon la la revendication 45,
**caractérisé en ce que** l'acide silicique est produit par précipitation au moyen d'un sel métallique et/ou d'acide à partir de verre soluble contenu initialement dans la masse isolante de protection contre l'incendie (7).

47. Procédé selon une des revendications 39 à 46,
**caractérisé en ce que** la masse isolante de protection contre l'incendie (7) est produite à partir d'un mélange de 35 ± 25 pour cent en masse de MgCl₂, 13 ± 12 pour cent en masse de MgSO₄, 35 ± 25 pour cent en masse de MgO et 5,1 ± 5,0 pour cent en masse d'une solution aqueuse de silicate de soude avec addition d'eau, ce mélange pouvant contenir un acide minéral et/ou organique.

48. Procédé selon l'une des revendicatioins 39 à 43,
**caractérisé en ce que** la masse isolante de protection contre l'incendie (7) est produite à partir d'un mélange de 13 ± 12 pour cent en masse de MgCl₂, 31 ± 30 pour cent en masse de MgSO₄, 31 ± 30 pour cent en masse de MgO et 5,1 ± 5,0 pour cent en masse de verre soluble avec addition d'eau et contient une fraction de 1 à 30 pour cent en volume de microbilles creuses comme matière de charge.

49. Procédé selon une des revendications 41 à 48,
**caractérisé en ce que**, pour produire au moins une chambre partielle (37) qui n'est pas remplie de masse isolante de protection contre l'incendie (7), avant d'assembler la coquille porteuse intérieure (3) et la coquille porteuse extérieure (4) ainsi qu'avant de remplir la chambre creuse (H) avec de la masse isolante de protection contre l'incendie (7), on ferme la chambre partielle (37) qui n'a pas à être remplie au moyen d'une bande adhésive (40), la bande adhésive (40) restant dans la chambre creuse (H) après le durcissement de la masse isolante de protection contre l'incendie (7).

50. Procédé selon la revendication 49,
**caractérisé en ce que** la bande adhésive (40) est collée à deux branches (41, 42, 43, 44) de la coquille porteuse intérieure et/ou de la coquille porteuse extérieure (3, 4) qui sont en saillie dans la chambre creuse (H) et opposées face à face à une certaine distance d'écartement (L).

51. Procédé selon une des revendications 41 à 50,
**caractérisé en ce que**, pour produire au moins une chambre partielle (37) qui n'est pas remplie de masse isolante de protection contre l'incendie (7), avant de remplir la chambre creuse (H) avec de la masse isolante de protection contre l'incendie (7), on ferme la chambre partielle (37) qui n'a pas à être remplie au moyen d'un corps préformé en matière plastique (45), le corps préformé en matière plastique (45) restant dans la chambre creuse (H) après le durcissement de la masse isolante de protection contre l'incendie (7).

52. Procédé selon la revendication 51,
**caractérisé en ce qu'**on emboîte le corps préformé en matière plastique (45) sur deux branches (41, 42, 43, 44) en saillie dans la chambre creuse (H) opposées face à face à une certaine distance d'écartement (L), de la coquille porteuse intérieure et/ou de la coquille porteuse extérieure (3, 4), le corps préformé en matière plastique (45) comprenant en particulier les extrémités libres des branches (41, 42, 43, 44) par complémentarité de formes.

53. Procédé selon une des revendications 41 à 52,
**caractérisé en ce que**, pour produire au moins une chambre partielle (37) qui n'est pas remplie de masse isolante de protection contre l'incendie (7) dans la chambre creuse (H), avant de remplir la chambre creuse (H) de masse isolante de protection contre l'incendie (7), on insère dans la chambre creuse (H) au moins un élément préformé qui est de nouveau retiré de l'élément profilé (1) après le chargement et le durcissement de la masse isolante de protection contre l'incendie (7).

54. Procédé selon une des revendications 41 à 52, en particulier pour la fabrication de châssis (R) pour fenêtres ou portes selon les revendications 31 à 38,
**caractérisé en ce qu'**on découpe le profilé composite (35) formé d'une coquille porteuse intérieure (3), d'une coquille porteuse extérieure (4) et d'entretoises isolantes (6) en tronçons (R1, R2, R3, R4) et on les assemble dans les régions d'angle pour former un châssis (R), ensuite, on pratique dans le châssis (R) au moins un perçage (B) menant à la chambre creuse (H) entourée par le profilé composite (35), puis on introduit la masse isolante de protection contre l'incendie (7) durcissable dans la chambre creuse (H) à travers le perçage (B), après quoi on referme le perçage (B).
